# EUROPÄISCHE PATENTANMELDUNG

(11) **EP 4 571 024 A1**
(43) Veröffentlichungstag der Anmeldung: **18.06.2025**
(21) Anmeldenummer: 24215668.5
(22) Anmeldetag: 27.11.2024
(51) Int. Cl.: E05B 81/76, E05F 15/73

(54) **VERSCHLUSSELEMENTBETÄTIGUNGSERKENNUNG**

(30) Priorität: 04.12.2023 DE 102023133843
(71) Anmelder: MinebeaMitsumi Inc., Nagano 4106-73 (JP)
(72) Erfinder: Rettenberger, Sebastian, 86415 Mering (DE); Winker, Martin, 78573 Wurmlingen (DE); Roca Pita, Luis Antonio, 80802 München (DE)
(74) Vertreter: WBH Wachenhausen Patentanwälte PartG mbB

(57) **Zusammenfassung**

Die vorliegende Erfindung bezieht sich auf ein Verfahren zum Erkennen einer Betätigung eines Verschlusselements (10) eines Kraftfahrzeugs. Das Verfahren weist wenigstens einen Schritt eines Erfassens eines auf das Verschlusselement (10), insbesondere ein Griffelement (12) des Verschlusselements (10), wirkenden Betätigungskraftverlaufs auf. Zudem weist das Verfahren einen Schritt eines Erkennens (22) eines Betätigungsereignisses in Abhängigkeit von dem erfassten Betätigungskraftverlauf auf. Zudem bezieht sich die Erfindung auf ein System zum Erkennen einer Betätigung eines Verschlusselements (10) eines Kraftfahrzeugs.

## Beschreibung

### Technisches Gebiet

Die vorliegende Erfindung bezieht sich auf ein Verfahren zum Erkennen einer Betätigung eines Verschlusselements eines Kraftfahrzeugs. Weiterhin bezieht sich die Erfindung auf ein System zum Erkennen einer Betätigung eines Verschlusselements eines Kraftfahrzeugs.

### Stand der Technik

Bei herkömmlichen Türen von Kraftfahrzeugen werden diese durch ein Ziehen an einem Türgriff freigegeben und geöffnet. Ein durch das Ziehen an dem Türgriff verschwenkter beweglicher Türgriff gibt dabei die Tür durch eine mechanische Verbindung mit einem Schloss frei. Der Benutzer kann dann die Tür mit Muskelkraft aufziehen.

Türen von Kraftfahrzeugen können aber auch automatisch entriegelt und/oder motorisch geöffnet werden. Dafür ist jedoch ebenfalls eine Form der Betätigung erforderlich, wie ein Ziehen oder Berühren eines Türgriffs. Durch ein motorisches Verstellen und Freigeben der Tür kann auch auf eine mechanische Verbindung von dem Türgriff mit dem Schloss verzichtet werden. Ebenso kann der Türgriff selbst unbeweglich sein, da keine Kraft und Bewegung mehr mechanisch an das Türschloss übertragen werden sollen. Dabei kann es wichtig sein, dass die Betätigung der Tür zuverlässig erkannt wird, damit es zu keiner unerwünschten Verstellung der Tür kommt.

Die DE 10 2021 112 324 A1 beschreibt ein System zur Erkennung einer Eingabe und Steuerung einer nachgeschalteten Vorrichtung, wobei ein sich zeitlich veränderndes Eingabesignal in Form einer Bewegung detektiert wird. So wird eine Bewegung eines Nutzers durch eine Sensoreinrichtung detektiert und eine Auswertung beziehungsweise Analyse dieser Bewegung durchgeführt und interpretiert. Das System kann zum Öffnen einer Heckklappe eines Autos verwendet werden.

### Darstellung der Erfindung

Ein erster Aspekt der vorliegenden Erfindung betrifft ein Verfahren zum Erkennen einer Betätigung eines Verschlusselements eines Kraftfahrzeugs. Die Betätigung eines Verschlusselements kann eine Handhabung sein, welche einem Verstellwunsch durch einen Benutzer entspricht. Beispielsweise kann eine Betätigung ein Ziehen an dem Verschlusselement oder ein Drücken auf das Verschlusselement sein, insbesondere auf eine vordefinierte Stelle. Ein Verschlusselement kann beispielsweise als Tür oder Heckklappe ausgebildet sein. Ein Verschlusselement kann aber auch als Fenster, Faltdach oder Schiebedach des Kraftfahrzeugs ausgebildet sein. Das Verschlusselement kann beispielsweise zwischen einer Offenstellung, in welcher eine Zugangsöffnung zu dem Kraftfahrzeug wenigstens teilweise freigegeben ist, und einer Schließstellung, in welcher die Zugangsöffnung blockiert ist, verstellbar sein. Das Verschlusselement kann beispielsweise einseitig an einer Karosserie des Kraftfahrzeugs drehbar gelagert sein. Das Verschlusselement kann für ein selbsttätiges Verstellen ausgebildet sein. Beispielsweise kann die Heckklappe des Kraftfahrzeugs motorisch zwischen dessen Schließstellung und dessen Offenstellung verschwenkbar sein. Dabei kann auch ein Schloss entriegelt und/oder freigegeben werden. Das Verstellen kann beispielsweise in Reaktion auf ein erkanntes Betätigen des Verschlusselements erfolgen. Das Verschlusselement kann einen Verstellmotor aufweisen. Beispielsweise kann die Heckklappe mittels eines Spindelantriebs verstellbar sein. Das Kraftfahrzeug kann beispielsweise als Personenkraftwagen oder Lastkraftwagen ausgebildet sein.

Das Verfahren weist einen Schritt eines Erfassens eines auf das Verschlusselement wirkenden Betätigungskraftverlaufs auf. Eine Betätigungskraft kann eine externe auf das Verschlusselement wirkende Kraft sein. Die Betätigungskraft kann beispielsweise durch einen Benutzer verursacht werden. Ein Verlauf einer Betätigungskraft kann eine Betätigungskraft zu wenigstens zwei unterschiedlichen Zeitpunkten sein. Beispielsweise kann die Betätigungskraft kontinuierlich als analoges Signal erfasst werden. Die Betätigungskraft kann aber auch in diskreten Abständen, beispielsweise mit einer Messfrequenz eines Sensors, zum Erfassen des Betätigungskraftverlaufs erfasst werden. Für die Erfassung können ein oder mehrere Kraftsensoren vorgesehen sein. Beispielsweise kann ein Kraftsensor als Dehnungsmessstreifen ausgebildet sein. Über eine Verformung eines steifen und/oder unbeweglichen Teils des Verschlusselements kann dann auf eine darauf wirkende Kraft geschlossen werden.

Die Erfassung kann dauerhaft aktiv sein oder durch ein Aktivierungssignal getriggert werden. Beispielsweise kann bei einer Annäherung eines Funkschlüssels für das Kraftfahrzeug unterhalb eine Mindestdistanz und/oder bei einem entriegelten Zustand des Kraftfahrzeugs die Erfassung aktiviert werden. Der Betätigungskraftverlauf kann eine Kraftrichtung aufweisen. Beispielsweise kann die Kraftrichtung als Vektor erfasst werden. Es kann beispielsweise auch nur zwischen einer Zugkraft und einer Druckkraft unterschieden werden, beispielsweise durch ein Vorzeichen der Betätigungskraft. Dadurch können unterschiedliche Reaktionen je nach Kraftrichtung erfolgen. Es kann aber auch nur eine absolute Höhe der Betätigungskraft für den Betätigungskraftverlauf erfasst werden.

Eine Betätigungskraft kann auch gefiltert werden, um den Betätigungskraftverlauf zu erfassen. Beispielsweise kann ein Rohsignal von jeweiligen Kraftsensoren mit einem Tiefpassfilter gefiltert werden. Dadurch können Störsignale reduziert werden.

Beispielsweise kann der auf ein Griffelement des Verschlusselements wirkende Betätigungskraftverlauf erfasst werden. Ein Griffelement kann beispielsweise als Türgriff oder auch als anderes Betätigungselement, wie ein Logo des Autoherstellers, ausgebildet sein. Ein Griffelement kann beispielsweise als steifes Bauteil ausgebildet sein. Das Griffelement kann unbeweglich oder beweglich an dem restlichen Verschlusselement angeordnet sein. Beispielsweise kann nur der auf das Griffelement wirkende Betätigungskraftverlauf erfasst werden. Jeweilige Sensoren können an oder in dem Griffelement angeordnet sein. Dadurch können Kräfte, welche nicht zur Betätigung gedacht sind, wie beispielsweise ein Drücken gegen eine Türfläche beabstandet zu dem Griffelement, grundsätzlich unberücksichtigt bleiben.

Das Verfahren weist einen Schritt eines Erkennens eines Betätigungsereignisses in Abhängigkeit von dem erfassten Betätigungskraftverlauf auf. Ein Betätigungsereignis kann einem tatsächlichen Betätigungswunsch entsprechen. Hiermit kann von anderen auf das Verschlusselement wirkenden Kräften, beispielsweise durch Wind, Wetter, Tiere und/oder Reinigung des Kraftfahrzeugs, unterschieden werden. Beispielsweise kann ein Betätigungsereignis ein Ziehen in einer bestimmten Art und Weise von einem Benutzer an dem Türgriff sein. Dagegen ist ein Ziehen an dem Türgriff durch ein Waschtextil in einer Waschstraße kein Betätigungsereignis. So kann beispielsweise ein unerwünschtes Türöffnen vermieden werden.

Das Betätigungsereignis kann beispielsweise durch einen Mustervergleich, einen Vergleich mit Schwellwerten, aus dem Betätigungskraftverlauf abgeleiteten Werten und/oder mittels eines trainierten neuronalen Netzwerks erkannt werden. Das neuronale Netzwerk kann dafür zuvor mit synthetischen oder experimentell erzeugten Trainingsdaten trainiert worden sein. Jeweilige Vergleichsdaten, wie Muster und/oder Schwellwerte, können verschlusselementspezifisch sein. Beispielsweise kann ein zu einem Betätigungsereignis korrespondierender Betätigungskraftverlauf von einer Form, von einem Material und/oder sonstigen Eigenschaften des Verschlusselements und/oder des Griffelements abhängen. Das Erkennen von dem Betätigungsereignis kann eine Unterscheidung zu auf das Verschlusselement durch andere Ursachen als eine Betätigung wirkende Kräfte aufweisen. Das Verfahren kann auch ein Erkennen von Nicht-Betätigungsereignissen, wie ein Durchfahren einer Waschstraße, aufweisen.

In Reaktion auf das Erkennen des Betätigungsereignisses kann ein Öffnen des Verschlusselements erfolgen. Das Öffnen kann ein Entriegeln und/oder ein Verstellen des Verschlusselements in Richtung der Offenstellung aufweisen. Auf das Betätigungsereignis kann auch mit einem selbsttätigen Schließen des Verschlusselements reagiert werden, beispielsweise wenn sich das Verschlusselement in Offenstellung befindet. Das Schließen kann ein Verstellen des Verschlusselements in Richtung der Schließstellung und/oder ein Verriegeln aufweisen.

Es können auch unterschiedliche Betätigungsereignisse erkannt werden. Beispielsweise kann ein erstes Betätigungsereignis das Öffnen des Verschlusselements bedingen und ein zweites Betätigungsereignis das Schließen des Verschlusselements. Zwischen den verschiedenen Betätigungsereignissen kann beispielsweise anhand jeweiliger Muster und/oder einer Kraftrichtung unterschieden werden. Bei einem Drücken gegen den Türgriff als Betätigungsereignis bei der Tür in Schließstellung kann beispielsweise verriegelt werden während bei einem Ziehen an dem Türgriff als Betätigungsereignis bei der Tür in Schließstellung die Tür geöffnet werden kann.

In einer weiteren Ausführungsform des Verfahrens kann es vorgesehen sein, dass das Verfahren einen Schritt eines Erfassens einer Temperatur des Griffelements aufweist. Das Erfassen der Temperatur des Griffelements kann mit einem integrierten Temperatursensor einer Steuervorrichtung erfolgen. Die Steuervorrichtung kann in, an oder benachbart zu dem Griffelement angeordnet sein. Der Schritt des Erfassens kann einmalig oder mehrmalig durchgeführt werden, beispielsweise in periodischen Abständen. Die Temperatur kann dann beispielsweise in Form eines Temperaturverlaufs als Funktion der Zeit erfasst werden. Die Steuervorrichtung kann beispielsweise eine Auswertvorrichtung sein und beispielsweise eingerichtet sein, manche oder alle Schritte des Verfahrens zum Erkennen einer Betätigung des Verschlusselements auszuführen. Der Temperatursensor der Steuervorrichtung kann ein in der Steuervorrichtung implementierter Temperatursensor sein. Beispielsweise kann die Steuervorrichtung einen Mikrocontroller aufweisen und der Temperatursensor kann ein auf einer Platine des Mikrocontrollers integrierter Temperatursensor sein.

Alternativ oder zusätzlich kann ein dedizierter Temperatursensor, beispielsweise im und/oder am Griffelement, vorgesehen sein, welcher zum Erfassen der Temperatur des Griffelements ausgebildet ist. Es können auch mehrere Temperatursensoren vorhanden sein, wovon beispielsweise zumindest einer in der Steuervorrichtung integriert ist und zumindest einer am oder im Griffelement angeordnet ist. Mit einem Temperatursensor am oder im Griffelement kann die Temperatur an einem Ort nahe des Griffelements erfasst werden, beispielsweise am aus Plastik ausgebildeten Griffelement. Mit einem Temperatursensor der Steuervorrichtung kann eine Temperatur beispielsweise näher an einem metallischen Teil, an welchem das Griffelement selbst angeordnet sein kann, erfasst werden. Aufgrund unterschiedlicher Temperaturleitfähigkeit von Plastik und Metall kann ein leichter zeitlicher Versatz beim Erfassen der Temperatur des Griffelements verringert werden.

Zumindest eines von dem Erfassen des Betätigungskraftverlaufs und dem Erkennen des Betätigungsereignisses kann in Abhängigkeit von der erfassten Temperatur des Griffelements durchgeführt werden. Beispielsweise kann genau eines von dem Erfassen des Betätigungskraftverlaufs und dem Erkennen des Betätigungsereignisses in Abhängigkeit von der erfassten Temperatur des Griffelements durchgeführt werden.

Beispielsweise kann genau eines von dem Erfassen des Betätigungskraftverlaufs und dem Erkennen des Betätigungsereignisses unabhängig von der erfassten Temperatur des Griffelements durchgeführt werden. Alternativ können sowohl das Erfassen des Betätigungskraftverlaufs als auch das Erkennen des Betätigungsereignisses in Abhängigkeit von der erfassten Temperatur des Griffelements durchgeführt werden. Beispielsweise kann so ein unterschiedliches Verformungsverhalten des Griffelements bei der Krafterfassung berücksichtigt werden.

Der Sensor, beispielsweise Kraftsensor, zum Erfassen des Betätigungskraftverlaufs kann in Abhängigkeit von der erfassten Temperatur des Griffelements parametrisiert werden. So kann ein mit demselben Sensor erfasster Betätigungskraftverlauf für eine erste Temperatur unterschiedlich sein zu einem mit dem Sensor erfassten Betätigungskraftverlauf bei einer zweiten, unterschiedlich zur ersten Temperatur, obwohl auf den Sensor dieselbe Kraft in beiden Fällen wirken kann. Auf das Griffelement kann jedoch in den beiden Fällen eine unterschiedliche Kraft wirken und über die Abhängigkeit des Erfassens des Betätigungskraftverlaufs von der Temperatur des Griffelements kann eine Temperaturabhängigkeit beim Erfassen des Betätigungskraftverlaufs ausgeglichen werden. So kann beispielsweise für unterschiedliche Temperaturen eine entsprechende Temperaturkurve für ein korrigiertes Erfassen des Betätigungskraftverlaufs hinterlegt werden, beispielsweise in einem Speicher des Sensors, wie des Kraftsensors, und/oder in der Steuervorrichtung, welche beispielsweise zum Erkennen des Betätigungsereignisses eingerichtet sein kann.

Beispielsweise kann ein Kriterium zum Erkennen des Betätigungsereignisses in Abhängigkeit von der erfassten Temperatur des Griffelements modifiziert werden. Beispielsweise kann in Abhängigkeit von der erfassten Temperatur des Griffelements zumindest ein Kriterium zum Erkennen des Betätigungsereignisses modifiziert werden. Beispielsweise kann zumindest eines von einem Schwellwert, einem Muster, Vergleichsdaten, und/oder andere, aus dem Betätigungskraftverlauf abgeleitete Werte geändert werden. Alternativ oder zusätzlich kann ein neuronales Netz entsprechend trainiert sein, die erfasste Temperatur des Griffelements als Kriterium und damit als Eingangsgröße zu berücksichtigen. Damit kann beispielsweise bei einer ersten Temperatur ein Betätigungsereignis für einen bestimmten Betätigungskraftverlauf erkannt werden, wohingegen bei einer zweiten, anderen als der ersten Temperatur ein Betätigungsereignis für denselben Betätigungskraftverlauf nicht erkannt werden kann. Somit kann das Erkennen des Betätigungsereignisses abhängig von der Temperatur des Griffelements sein.

Beispielsweise kann so eine sich mit der Temperatur des Griffelements verändernde Steifigkeit, beispielsweise einer Kunststoffhülle des Griffelements, beim Erfassen des Betätigungskraftverlaufs und/oder beim Erkennen des Betätigungsereignisses kompensiert werden. Eine für dieses Kompensieren hinterlegte Temperaturkurve des Griffelements kann eine Abhängigkeit des Betätigungskraftverlaufs von bestimmten Temperaturen abbilden. Diese Abhängigkeit kann beispielsweise linear, quadratisch oder allgemein polynominal oder auch exponentiell oder logarithmisch sein.

In einer weiteren Ausführungsform des Verfahrens kann zumindest eines von dem Erfassen des Betätigungskraftverlaufs und dem Erkennen des Betätigungsereignisses in Abhängigkeit von einem Alter des Griffelements, beispielsweise einer Plastikhülle des Griffelements, durchgeführt werden. Alternativ oder zusätzlich kann zumindest eines von dem Erfassen des Betätigungskraftverlaufs und dem Erkennen des Betätigungsereignisses in Abhängigkeit von einem Alter des Verschlusselements durchgeführt werden.

Beispielsweise kann ein zeitliches Update der Temperaturkurven durchgeführt werden. Somit kann eine Alterung des Verschlusselements und/oder des Griffelements kompensiert werden. So kann beispielsweise ein mit der Zeit ausgehärteter Plastikgriff als Griffelement zu einem veränderten Betätigungskraftverlauf beim Erfassen der Betätigungskraft am Griffelement aufgrund einer veränderten Steifigkeit des Materials und/oder einer Sensordegradation führen.

Beispielsweise kann ein Kriterium zum Erkennen des Betätigungsereignisses in Abhängigkeit von dem Alter des Griffelements und/oder Verschlusselements modifiziert werden. Beispielsweise kann in Abhängigkeit von dem Alter des Verschlusselements und/oder des Griffelements zumindest ein Kriterium zum Erkennen des Betätigungsereignisses modifiziert werden. Beispielsweise kann zumindest eines von einem Schwellwert, einem Muster, Vergleichsdaten, und/oder andere, aus dem Betätigungskraftverlauf abgeleitete Werte geändert werden. Alternativ oder zusätzlich kann ein neuronales Netz entsprechend trainiert sein, das Alter des Griffelements und/oder des Verschlusselements als Kriterien und damit als Eingangsgrößen zu berücksichtigen. Damit kann beispielsweise bei einem ersten Alter ein Betätigungsereignis für einen bestimmten Betätigungskraftverlauf erkannt werden, wohingegen bei einem zweiten, anderen als dem ersten Alter ein Betätigungsereignis für denselben Betätigungskraftverlauf nicht erkannt wird. Somit kann das Erkennen des Betätigungsereignisses abhängig von dem Alter des Verschlusselements und/oder des Griffelements sein.

Das Verfahren kann ferner einen Schritt eines Bestimmens des Alters des Verschlusselements und/oder des Griffelements aufweisen. Beispielsweise kann der Schritt des Bestimmens des Alters ein Schritt des Erfassens des Alters aufweisen. Beispielsweise kann das Alter bestimmt werden, indem ein Timer gestartet wird, beispielsweise bei erstmaligem Durchführen des Verfahrens. So kann leicht ein Alter des Verschlusselements und/oder des Griffelements bestimmt werden. Der Timer kann beispielsweise zurückgesetzt werden, wenn ein neues Verschlusselement und/oder Griffelement verbaut wird.

In einer weiteren Ausführungsform des Verfahrens kann es vorgesehen sein, dass das Erfassen des Betätigungskraftverlaufs ein Erfassen eines ersten Betätigungskraftverlaufs mit einem ersten Sensor und ein Erfassen eines zweiten Betätigungskraftverlaufs mit einem zweiten Sensor aufweist. Der erste und der zweite Sensor können örtlich voneinander beabstandet sein. Der erste und der zweite Sensor können unabhängig voneinander den ersten und den zweiten Betätigungskraftverlauf erfassen. Der erste und der zweite Sensor können ein erster und zweiter Kraftsensor sein. Der Betätigungskraftverlauf kann den ersten und zweiten Betätigungskraftverlauf aufweisen oder daraus bestehen. Der Betätigungskraftverlauf kann alternativ genau einen von dem ersten und dem zweiten Betätigungskraftverlauf aufweisen oder daraus bestehen.

Damit kann beispielsweise eine Redundanz bei einem fehlerhaften oder nicht vorhandenen ersten oder zweiten Betätigungskraftverlauf, beispielsweise aufgrund eines fehlerhaften ersten oder zweiten Sensors, ausgebildet werden. Es kann beispielsweise unterschieden werden, ob in einem ersten oder zweiten Betätigungskraftverlauf ein Fehler oder ein wirklicher Effekt, wie ein Betätigungswunsch, im Betätigungskraftverlauf vorliegt. So kann das Erfassen des Betätigungskraftverlaufs als Einzelauswertung und dann in Abhängigkeit von nur einem von dem ersten Betätigungskraftverlauf und dem zweiten Betätigungskraftverlauf durchgeführt werden. Alternativ kann auch ein Mittelwert von dem ersten und dem zweiten Betätigungskraftverlauf als Betätigungskraftverlauf bestimmt werden. So kann beispielsweise auf Basis des ersten und zweiten Betätigungskraftverlaufs der Betätigungskraftverlauf bestimmt werden.

In einer weiteren Ausführungsform des Verfahrens kann es vorgesehen sein, dass das Verfahren einen Schritt eines Bestimmens eines Angriffspunkts einer Betätigungskraft und/oder einer Richtung einer Betätigungskraft basierend auf dem erfassten ersten und zweiten Betätigungskraftverlauf aufweist. Beispielsweise kann zumindest eines von dem Angriffspunkt und der Richtung der Betätigungskraft durch Vergleichen des ersten und zweiten Betätigungskraftverlaufs bestimmt werden. Beispielsweise kann dadurch eine Vektorisierung des Betätigungskraftverlaufs durchgeführt werden. So kann beispielsweise ein relativer Kraftverlauf, welcher durch ein Vergleichen des ersten und zweiten Betätigungskraftverlaufs bestimmt werden kann, die Richtung der Betätigungskraft wirkend auf das Griffelement wiedergeben. Es können dafür entsprechend auch drei, vier oder mehr Sensoren vorgesehen sein, welche entsprechende korrespondierende Betätigungskraftverläufe erfassen.

Der erste und der zweite Sensor können unterschiedlich angeordnet sein. So kann in einer ersten Ausführungsform der erste Sensor an einem oberen Teil und der zweite Sensor an einem unteren Teil des Griffelements angeordnet werden. So kann beispielsweise die Richtung der Betätigungskraft gut in eine vertikale Richtung bestimmt werden. Alternativ kann der erste Sensor an einer linken Seite und der zweite Sensor an einer rechten Seite des Griffelements angeordnet sein. Somit kann beispielsweise gut die Betätigungskraft in horizontaler Richtung bestimmt werden. Auch der Angriffspunkt kann so gut vertikal und/oder horizontal bestimmt werden. Beispielsweise kann der erste Sensor an einem oberen linken Eck des Griffelements und der zweite Sensor an einem unteren rechten Eck des Griffelements angeordnet werden. So kann beispielsweise der Angriffspunkt sowohl in vertikaler als auch in horizontaler Richtung bestimmt werden. Auch die Richtung der Betätigungskraft kann somit beispielsweise sowohl in vertikaler als auch in horizontaler Richtung bestimmt werden. Bei mehr als zwei Sensoren kann auch eine Kombination einiger oder alle zuvor besprochenen Anordnungen vorgesehen sein.

In einer Ausführungsform können zumindest eines von dem Angriffspunkt und der Richtung der Betätigungskraft basierend auf dem erfassten ersten und zweiten Betätigungskraftverlauf bestimmt werden, zumindest zu Zeiten, wenn sowohl der erste als auch der zweite Betätigungskraftverlauf erfasst werden können. Wenn zu anderen Zeiten, beispielsweise aufgrund eines fehlerhaften ersten oder zweiten Sensors, der erste oder der zweite Betätigungskraftverlauf nicht korrekt erfasst werden kann, kann auf das Bestimmen des Angriffspunkts und auf das Bestimmen der Richtung der Betätigungskraft verzichtet werden. Dann kann lediglich ein absoluter Wert der Betätigungskraft bestimmt werden, ohne beispielsweise den Angriffspunkt und/oder die Richtung der Betätigungskraft zu bestimmen.

In einer weiteren Ausführungsform des Verfahrens kann es vorgesehen sein, dass das Erkennen des Betätigungsereignisses ein Vergleichen des ersten und zweiten Betätigungskraftverlaufs aufweist. Ein Betätigungsereignis für einen bestimmten Zeitpunkt kann beispielsweise erkannt werden, wenn sowohl in dem ersten als auch in dem zweiten Betätigungskraftverlauf das Betätigungsereignis erkannt wird. Alternativ oder zusätzlich kann ein bestimmtes Betätigungsereignis über das Vergleichen des ersten und zweiten Betätigungskraftverlaufs erkannt werden. So kann beispielsweise erkannt werden, dass das Griffelement mit einer bestimmten Kraft, mit einem bestimmten Angriffspunkt und/oder mit einer bestimmten Richtung der Betätigungskraft von einem Benutzer gezogen oder gedrückt wird. Beim Vergleichen des ersten und zweiten Betätigungskraftverlaufs kann der gesamte Kraftverlauf verglichen werden. Alternativ oder zusätzlich können einzelne Kriterien von dem ersten und dem zweiten Betätigungskraftverlauf, wie beispielsweise ein Level oder eine Steigung des Betätigungskraftverlaufs, miteinander verglichen werden. Das Erkennen des Betätigungsereignisses kann dann basierend auf dem Vergleichen von dem gesamten ersten und zweiten Betätigungskraftverlauf und alternativ oder zusätzlich dem Vergleichen von einzelnen Kriterien des ersten und zweiten Betätigungskraftverlaufs durchgeführt werden.

In einer weiteren Ausführungsform des Verfahrens kann es vorgesehen sein, dass das Erfassen des Betätigungskraftverlaufs nach einem bestimmten Zeitraum ohne erkanntes Betätigungsereignis mit einer reduzierten Abtastrate durchgeführt wird. Der bestimmte Zeitraum kann eine oder mehrere Sekunden, Minuten, Stunden, Tage oder Monate sein. In dem bestimmten Zeitraum kann beispielsweise kein einziges Betätigungsereignis erkannt worden sein. Beispielsweise kann zu einem ersten Zeitpunkt ein Betätigungsereignis erkannt werden. Unmittelbar darauffolgend kann mit einer ersten Abtastrate der Betätigungskraftverlauf erfasst werden. Die erste Abtastrate kann beispielsweise 20, 50 oder 100 ms betragen. Nach einem bestimmten Zeitraum, wie beispielsweise einer Woche, kann die Abtastrate reduziert werden, beispielsweise zu einer Abtastrate von einmal pro Sekunde oder einmal pro 10 Sekunden. Mit einer solchen, zweiten Abtastrate, welche kleiner als die erste Abtastrate ist, kann dann das Erfassen des Betätigungskraftverlaufs durchgeführt werden, beispielsweise bis wieder ein Betätigungsereignis erkannt wird. Wird ein Betätigungsereignis erkannt, kann die zweite Abtastrate wieder zur ersten Abtastrate geändert werden, und damit kann beispielsweise die Abtastrate erhöht werden.

Somit kann mit dem Verfahren ein Stromsparmodus implementiert werden, wobei das Erfassen des Betätigungskraftverlaufs in Zeiten, wenn das Kraftfahrzeug beispielsweise schon lange geparkt worden ist, mit einer reduzierten Abtastrate durchgeführt wird. So kann einerseits gewährleistet werden, dass ein Wunsch der Betätigung des Verschlusselements durch einen Nutzer ausreichend schnell erkannt wird und gleichzeitig das Erfassen des Betätigungskraftverlaufs zu bestimmten Zeiten nicht zu oft durchgeführt werden muss und somit Strom gespart werden kann. Zudem kann durch die reduzierte Abtastrate auch eine Wahrscheinlichkeit einer irrtümlichen Erkennung eines Betätigungsereignisses reduziert werden, da beispielsweise ein auf das Griffelement herabfallender Gegenstand nur einmalig Kraft auf das Griffelement ausüben wird.

Der Zeitraum für die Reduzierung der Abtastrate kann beispielsweise auch in Abhängigkeit von einem Batterieladezustand bestimmt werden. Alternativ kann der Zeitraum für die Reduzierung der Abtastrate fest vorgegeben sein. Es kann einen oder mehrere bestimmte Zeiträume geben. Einem oder mehreren bestimmten Zeiträumen können somit eine oder mehrere Abtastraten zugewiesen sein. Beispielsweise kann einem bestimmten Zeitraum eine bestimmte Abtastrate zugewiesen sein und unterschiedlichen Zeiträumen können unterschiedliche Abtastraten zugewiesen sein. So kann beispielsweise, wenn der Zeitraum länger wird, auch die Abtastrate weiter reduziert werden. Alternativ oder zusätzlich kann der Zeitraum nicht nur in Abhängigkeit des Batterieladezustands, sondern auch in Abhängigkeit von einer Temperatur, beispielsweise einer Umgebungstemperatur des Kraftfahrzeugs, sowie einem Alter, beispielsweise einer Batterie, welche eine Steuervorrichtung zum Ausführen des Verfahrens bestromen kann, bestimmt werden.

In einer weiteren Ausführungsform des Verfahrens kann es vorgesehen sein, dass der Schritt des Erkennens des Betätigungsereignisses ein Berechnen einer Betätigungswahrscheinlichkeit aufweist. Die Betätigungswahrscheinlichkeit kann beispielsweise in Prozent berechnet werden, wobei 100% eine sichere Betätigung sind und 0% sicher keine Betätigung. Die Betätigungswahrscheinlichkeit kann durch eine Fusion mehrerer Wahrscheinlichkeiten berechnet werden. Beispielsweise können mehrere Daten, wie eine absolute Höhe einer maximalen Betätigungskraft und deren Dauer, mit Schwellwerten verglichen werden. Ein Abstand zu dem Schwellwert kann zu einer Wahrscheinlichkeit korrespondieren. Diese Wahrscheinlichkeiten können zum Berechnen der Betätigungswahrscheinlichkeit beispielsweise multipliziert werden. Das Betätigungsereignis kann erkannt werden, wenn die berechnete Betätigungswahrscheinlichkeit größer als ein erster Schwellwert ist. Der erste Schwellwert kann fest vorgegeben sein, beispielsweise als 90%. Durch die Nutzung einer Betätigungswahrscheinlichkeit kann vermieden werden, dass viele Betätigungsereignisse nicht erkannt werden und das Verschlusselement so nicht reagiert. Dadurch kann eine Benutzerakzeptanz hoch sein.

Der erste Schwellwert kann auch in Abhängigkeit von dem erfassten Betätigungskraftverlauf bestimmt werden. Beispielsweise kann bei vielen Störsignalen und Vibrationen, welche im Betätigungskraftverlauf enthalten sein können, der erste Schwellwert hoch sein. Dadurch können in potenziell schädlichen Situationen, wie einer Waschstraße, und/oder bei sonstigen starken äußeren Krafteinflüssen, die Wahrscheinlichkeit einer irrtümlichen Erkennung eines Betätigungsereignisses reduziert werden. Ebenso kann auch ein anderes Nichtbetätigungsereignis, wie ein Durchfahren einer Waschstraße in Abhängigkeit von dem erfassten Betätigungskraftverlauf erkannt werden und bei einem Nichtbetätigungsereignis der erste Schwellwert erhöht werden. Dadurch kann es für einen Benutzer dann notwendig sein, die Tür stärker oder besonders deutlich zu betätigen, damit diese dennoch geöffnet wird.

In einer weiteren Ausführungsform des Verfahrens kann es vorgesehen sein, dass ein Aufwecksignal erzeugt wird, wenn die berechnete Betätigungswahrscheinlichkeit größer als ein zweiter Schwellwert ist. Der zweite Schwellwert kann kleiner als der erste Schwellwert sein. Das Aufwecksignal kann beispielsweise ein Triggersignal sein. Das Aufwecksignal kann beispielsweise über einen CAN-Datenbus des Kraftfahrzeugs übertragen werden. Mit dem Aufwecksignal kann eine ECU des Kraftfahrzeugs und/oder des Verschlusselements aufgeweckt werden. Durch das Aufwecksignal kann eine Bestromung von Aktuatoren aktiviert werden, eine Authentifizierung einer Zugangsberechtigung gestartet werden und/oder weitere Maßnahmen zur Vorbereitung einer Verschlusselementverstellung eingeleitet werden. Durch das Aufwecksignal kann das Verschlusselement beispielsweise nahezu verzögerungsfrei oder sogar sofort entriegelt und/oder in seine Offenstellung verstellt werden, sobald das Betätigungsereignis erkannt wurde. Eine niedrige Betätigungswahrscheinlichkeit wird also beispielsweise genutzt, um eine Türöffnung vorzubereiten, auch wenn diese niedrige Betätigungswahrscheinlichkeit noch nicht ausreichend ist, um die tatsächliche Türöffnung zu veranlassen. Dadurch kann eine Reaktionsgeschwindigkeit erhöht werden, ohne ein Risiko einer unerwünschten Verstellung zu erhöhen. Bei der Erzeugung des Aufwecksignals wurde beispielsweise noch kein Betätigungsereignis erkannt. Der zweite Schwellwert kann fest vorgegeben sein oder wie der erste Schwellwert variabel vorgegeben werden. Zudem kann der zweite Schwellwert auch eine fest vorgegebene Differenz zu einem wie oben beschrieben variabel bestimmten ersten Schwellwert haben.

In einer weiteren Ausführungsform des Verfahrens kann es vorgesehen sein, dass der Betätigungskraftverlauf ein Level, eine Steigung und eine Standardabweichung als Eigenschaften aufweist. Beispielsweise kann der Betätigungskraftverlauf zu einem oder mehreren Zeitpunkten, wie etwa zu jedem Zeitpunkt, ein Level, eine Steigung und/oder eine Standardabweichung aufweisen. Beispielsweise kann der Betätigungskraftverlauf in einem Zeitbereich ein Level, eine Steigung und/oder eine Standardabweichung aufweisen. Das Level kann beispielsweise ein absoluter Wert der Betätigungskraft zu einem bestimmten Zeitpunkt sein. Die Steigung kann eine erste Ableitung des Betätigungskraftverlaufs zu einem bestimmten Zeitpunkt sein. Die Steigung kann eine durchschnittliche Steigung der Betätigungskraft in einem bestimmten Zeitbereich sein. Die Standardabweichung kann bezüglich mehrerer Werte der Betätigungskraft in einem Zeitbereich und einem Mittelwert der Betätigungskraft in dem Zeitbereich sein. Damit kann die Standardabweichung eine Streubreite der mehreren Werte der Betätigungskraft in dem Zeitbereich um den Mittelwert der Betätigungskraft in dem Zeitbereich definieren. Die Standardabweichung kann ein Maßstab für ein Signalrauschen sein.

Ferner kann das Berechnen der Betätigungswahrscheinlichkeit ein Berechnen von Einzelwahrscheinlichkeiten für eine Betätigung aufweisen. Die Einzelwahrscheinlichkeiten für eine Betätigung können jeweils nur in Abhängigkeit von einer der Eigenschaften berechnet werden. So kann beispielsweise für das Level eine Einzelwahrscheinlichkeit für eine Betätigung berechnet werden. Ferner kann für die Steigung sowie für die Standardabweichung jeweils eine Einzelwahrscheinlichkeit für eine Betätigung berechnet werden. Beispielsweise kann über einen funktionalen Zusammenhang zwischen dem Level, der Steigung oder der Standardabweichung und einer Wahrscheinlichkeit die Einzelwahrscheinlichkeit für eine Betätigung für jeweils eines von dem Level, der Steigung und der Standardabweichung berechnet werden. Das Berechnen kann beispielsweise mittels eines entsprechend trainierten neuronalen Netzen durchgeführt werden. Damit kann das Berechnen der Einzelwahrscheinlichkeiten besonders genau zu einer tatsächlichen Wahrscheinlichkeit korrespondieren. Alternativ oder zusätzlich kann das Berechnen mittels Look-up-Tabellen durchgeführt werden. Dann kann das Berechnen sehr schnell und mit wenig Rechenaufwand durchgeführt werden. Diese Look-up-Tabellen können zuvor basierend auf großen Testdatenmengen bestimmt worden sein. Ferner kann auch das neuronale Netz mit Testdaten trainiert worden sein.

Der Betätigungskraftverlauf kann als Funktion der Zeit aufgetragen werden, wobei eine Kraft gegenüber der Zeit aufgetragen werden kann. Auf der gleichen Zeitskala können auch die berechneten Einzelwahrscheinlichkeiten aufgetragen werden. So kann für jeden einzelnen Zeitpunkt beispielsweise eine Einzelwahrscheinlichkeit für das Level, die Steigung und die Standardabweichung aufgetragen werden. Die Einzelwahrscheinlichkeiten können für einen Zeitraum des Betätigungskraftverlaufs berechnet werden, beispielsweise für ein bestimmtes Zeitfenster vor der letzten Erfassung von Betätigungskräften.

Die Betätigungswahrscheinlichkeit kann basierend auf zumindest einer der berechneten Einzelwahrscheinlichkeiten berechnet werden. Beispielsweise kann die Betätigungswahrscheinlichkeit basierend auf allen berechneten Einzelwahrscheinlichkeiten berechnet werden. Die Betätigungswahrscheinlichkeit kann beispielsweise für jeden Zeitpunkt oder Zeitbereich, für den auch die Betätigungskraft als Betätigungskraftverlauf vorliegt, berechnet werden. Beispielsweise kann für einen bestimmten Zeitpunkt die Betätigungswahrscheinlichkeit basierend und in Abhängigkeit von den Einzelwahrscheinlichkeiten zu diesem Zeitpunkt berechnet werden. So kann beispielsweise die Betätigungswahrscheinlichkeit, auch Gesamtbetätigungswahrscheinlichkeit, über eine Durchschnittswertbildung oder Multiplikation der Einzelwahrscheinlichkeiten berechnet werden. Alternativ kann über Integration der Einzelwahrscheinlichkeiten die Betätigungswahrscheinlichkeit, oder Gesamt-Betätigungswahrscheinlichkeit, berechnet werden. Somit kann einfach und wenig rechenintensiv über das Berechnen von Einzelwahrscheinlichkeiten die Betätigungswahrscheinlichkeit berechnet werden.

In einer weiteren Ausführungsform des Verfahrens kann es vorgesehen sein, dass in jeweils einem Bereich der jeweiligen Eigenschaft für die Einzelwahrscheinlichkeit der gleiche Wert berechnet wird. Ein funktionaler Zusammenhang, welcher einen Wert der Eigenschaft auf die Einzelwahrscheinlichkeit der Eigenschaft abbildet, kann im Bereich konstant sein, also beispielsweise weder steigen noch fallen. Unterschiedliche Werte der Eigenschaften können auf den gleichen Einzelwahrscheinlichkeitswert abgebildet werden. Es können eine oder mehrere solche Bereiche vorliegen. So kann beispielsweise ein erster Bereich einer Eigenschaft vorliegen, wobei Werte dieses Bereichs auf eine erste Einzelwahrscheinlichkeit abgebildet werden. Es kann ein zweiter, unterschiedlich zum ersten Bereich derselben Eigenschaft vorliegen, wobei Werte des zweiten Bereichs auf eine zweite Einzelwahrscheinlichkeit abgebildet werden können. Die erste und die zweite Einzelwahrscheinlichkeit können dabei unterschiedlich oder gleich sein.

Zumindest eine, beispielsweise genau eine, mehrere oder alle Eigenschaften können zumindest einen Bereich aufweisen, in welchem für die Einzelwahrscheinlichkeit der gleiche Wert berechnet wird. Beispielsweise kann, wenn die Standardabweichung sehr klein ist, die Einzelwahrscheinlichkeit der Standardabweichung 100% sein, beispielsweise bis zu einem maximalen Schwellwert der Standardabweichung. Wenn die Standardabweichung unter einem maximalen Schwellwert ist, kann die Einzelwahrscheinlich 100% sein, und wenn die Standardabweichung gleich oder über dem maximalen Schwellwert ist, kann die Einzelwahrscheinlichkeit kleiner als 100% sein. Beispielsweise kann dann die Einzelwahrscheinlichkeit mit steigender Standardabweichung abnehmen, etwa linear oder quadratisch.

Auch kann, wenn das Level einen bestimmten Schwellwert überstiegen hat, die Einzelwahrscheinlichkeit für das Level beispielsweise 100% sein. So kann die Einzelwahrscheinlichkeit für das Level einen ersten Wert aufweisen, wenn das Level unterhalb eines bestimmten Schwellwerts ist. Wenn das Level gleich oder größer als diese bestimmte Schwellwert, aber kleiner als ein anderer bestimmter Schwellwert ist, kann die Einzelwahrscheinlichkeit einen zweiten Wert aufweisen, welcher größer als der erste Wert sein kann. Mit steigendem Level kann beispielsweise die Einzelwahrscheinlichkeit des Levels steigen, beispielsweise stufenförmig.

Wenn die Steigung größer als ein bestimmter Schwellwert und kleiner als ein anderer bestimmter Schwellwert ist, so kann beispielsweise die Einzelwahrscheinlichkeit für die Steigung 100% sein. Wenn die Steigung außerhalb dieses Bereichs ist, so kann die Einzelwahrscheinlichkeit für die Steigung kleiner als 100% sein. Beispielsweise kann in einem bestimmten Bereich oder in einem Korridor der Steigung die Einzelwahrscheinlichkeit der Steigung beispielsweise 100% sein. Außerhalb dieses Bereichs oder Korridors kann die Einzelwahrscheinlichkeit kleiner sein, beispielsweise 50% oder 0%. Außerhalb des Bereichs oder Korridors kann sich die Einzelwahrscheinlichkeit mit sich ändernder Steigung ändern, beispielsweise linear oder quadratisch. So kann die Einzelwahrscheinlichkeit für eine Betätigung basierend auf der Steigung sehr hoch sein, wenn die Steigung des Betätigungskraftverlaufs, also eine zeitliche Änderung des Betätigungskraftverlaufs, in diesem Bereich oder Korridor liegt, also der Nutzer eine Betätigungskraft auf das Griffelement mit einer bestimmten zeitlichen Änderung aufbringt.

In einer weiteren Ausführungsform des Verfahrens kann es vorgesehen sein, dass die Betätigungswahrscheinlichkeit lediglich basierend auf einer oder zwei der berechneten Einzelwahrscheinlichkeiten berechnet wird. Beispielsweise kann die Betätigungswahrscheinlichkeit lediglich basierend auf einer oder zwei der berechneten Einzelwahrscheinlichkeiten berechnet werden, wenn zumindest eine der Einzelwahrscheinlichkeiten einen bestimmten Schwellwert übertrifft. So kann, wenn beispielsweise das Level eine bestimmte Einzelwahrscheinlichkeit übertrifft, die Betätigungswahrscheinlichkeit lediglich basierend auf der Einzelwahrscheinlichkeit des Levels bestimmt werden. Alternativ oder zusätzlich kann ab einem bestimmten Wert einer Eigenschaft, also beispielsweise ab einem bestimmten Level, die Betätigungswahrscheinlichkeit lediglich basierend auf einer berechneten Einzelwahrscheinlichkeit berechnet werden.

Ferner kann das Erkennen des Betätigungsereignisses durch diejenigen Einzelwahrscheinlichkeiten verifiziert werden, welche zum Berechnen der Betätigungswahrscheinlichkeit nicht verwendet wurden. So kann beispielsweise die Betätigungswahrscheinlichkeit lediglich basierend auf der berechneten Einzelwahrscheinlichkeit des Levels berechnet werden. Ferner kann ein Schritt des Verifizierens des Erkennens durchgeführt werden, wobei der Schritt des Verifizierens in Abhängigkeit von Einzelwahrscheinlichkeiten zur Steigung und Standardabweichung durchgeführt werden. So kann beispielsweise eine schnelle Öffnung des Verschlusselements lediglich basierend auf der berechneten Einzelwahrscheinlichkeit zur Steigung durchgeführt werden, indem das Betätigungsereignis schnell erkannt werden kann und lediglich über die Einzelwahrscheinlichkeit zum Level verifiziert wird.

So kann in manchen Fällen das Level auch als einzige Einzelwahrscheinlichkeit zum Berechnen der Betätigungswahrscheinlichkeit und damit zum Erkennen des Betätigungsereignisses verwendet werden. Auch damit kann eine stromsparende Funktion implementiert werden, da das Berechnen der Betätigungswahrscheinlichkeit somit einfacher durchgeführt werden kann und weniger Berechnungsschritte notwendig sind. Auch dies kann schneller erfolgen, als wenn die Betätigungswahrscheinlichkeit basierend auf allen berechneten Einzelwahrscheinlichkeiten berechnet wird und alle Einzelwahrscheinlichkeiten berechnet werden müssen. Ferner kann auch der Betätigungskraftverlauf nicht stetig sein und über eine nicht stetige Funktion abgebildet werden. Beispielsweise kann dann die Steigung nicht für alle Zeitpunkte oder Bereiche des Betätigungskraftverlaufs bestimmt werden. Dann kann es vorteilhaft sein, wenn die Betätigungswahrscheinlichkeit lediglich basierend auf berechneten Einzelwahrscheinlichkeiten zum Level und/oder der Standardabweichung bestimmt wird. Damit ist die Ausführbarkeit des Verfahrens auch dann gegeben, wenn der erfasste Betätigungskraftverlauf nicht über eine stetige Funktion abbildbar ist.

In einer weiteren Ausführungsform des Verfahrens kann es vorgesehen sein, dass das Erkennen des Betätigungsereignisses in Abhängigkeit von der Standardabweichung durchgeführt wird. Beispielsweise kann ein Kriterium zum Erkennen des Betätigungsereignisses modifiziert werden. Beispielsweise kann in Abhängigkeit von der Standardabweichung zumindest ein Kriterium zum Erkennen des Betätigungsereignisses modifiziert werden. Beispielsweise kann zumindest eines von einem Schwellwert, einem Muster, Vergleichsdaten, und/oder andere, aus dem Betätigungskraftverlauf abgeleitete Werte geändert werden. Alternativ oder zusätzlich kann ein neuronales Netz entsprechend trainiert sein, die Standardabweichung als Kriterium und damit als Eingangsgröße zu berücksichtigen. Damit kann beispielsweise bei einer ersten Standardabweichung ein Betätigungsereignis erkannt werden, wohingegen bei einer zweiten, anderen als der ersten Standardabweichung ein Betätigungsereignis nicht erkannt werden kann.

Beispielsweise kann ein Kriterium zum Erkennen des Betätigungsereignisses geändert werden, indem ein Schwellwert verändert wird. Beispielsweise kann ein Schwellwert beim Erkennen des Betätigungsereignisses vergrößert werden, wenn sich die Standardabweichung vergrößert. So kann, wenn beispielsweise der Betätigungskraftverlauf in einem bestimmten Bereich stärker schwankt, das Erkennen des Betätigungsereignisses erst bei einem größeren Level durchgeführt werden. Bei einer noch größeren Standardabweichung kann das Verfahren zum Erkennen des Betätigungsereignisses auch beendet oder abgeschaltet werden, beispielsweise wenn erkannt wird, dass sich das Kraftfahrzeug in einer Waschstraße befindet. Alternativ oder zusätzlich kann auch ein Bereich oder Korridor von zumindest einer Eigenschaft verkleinert werden, wenn die Standardabweichung vergrößert wird. Steigt beispielsweise die Standardabweichung von einem ersten Zeitpunkt zu einem späteren zweiten Zeitpunkt, kann beispielsweise ein Bereich einer Eigenschaft, beispielsweise des Levels, für die die Einzelwahrscheinlichkeit einen relativ hohen Wert aufweist, beispielsweise 100%, verkleinert werden. Somit können weniger Werte der jeweiligen Eigenschaften, also beispielsweise weniger Werte des Levels, in diesen Bereich fallen und für weniger Werte dieses Levels kann ein hoher Wert der Einzelwahrscheinlichkeit, von hier 100%, ausgegeben werden. So kann, wenn sich die Standardabweichung vergrößert, der Bereich oder Korridor verkleinert werden. Alternativ oder zusätzlich kann, bei einer vergrößerten Standardabweichung, nur noch die Einzelwahrscheinlichkeit für das Level oder die Steigung bestimmt werden und die Betätigungswahrscheinlichkeit nur noch basierend auf dieser berechneten Einzelwahrscheinlichkeit bestimmt werden.

In einer weiteren Ausführungsform des Verfahrens kann es vorgesehen sein, dass, wenn die Standardabweichung oberhalb eines dritten Schwellwerts ist, das Berechnen der Betätigungswahrscheinlichkeit ausschließlich in Abhängigkeit von der Einzelwahrscheinlichkeit bezüglich des Levels oder der Steigung durchgeführt wird. Die Betätigungswahrscheinlichkeit kann beispielsweise entweder in Abhängigkeit von der Einzelwahrscheinlichkeit bezüglich des Levels oder in Abhängigkeit der Einzelwahrscheinlichkeit bezüglich der Steigung berechnet werden. Beispielsweise kann die Betätigungswahrscheinlichkeit in Abhängigkeit von zumindest zwei, beispielsweise zwei oder genau zwei, Einzelwahrscheinlichkeiten bezüglich zwei Levels oder zwei Steigungen zu unterschiedlichen Zeiten berechnet werden. So kann beispielsweise die Betätigungswahrscheinlichkeit in Abhängigkeit von genau zwei Einzelwahrscheinlichkeiten bezüglich zwei Levels zu unterschiedlichen Zeiten oder Zeitpunkten berechnet werden. Alternativ kann die Betätigungswahrscheinlichkeit in Abhängigkeit von zwei Einzelwahrscheinlichkeiten bezüglich zwei Steigungen zu unterschiedlichen Zeiten oder Zeitpunkten berechnet werden. Die Betätigungswahrscheinlichkeit kann in Abhängigkeit von mehr als zwei Einzelwahrscheinlichkeiten bezüglich von mehreren Werten einer Eigenschaft zu unterschiedlichen Zeiten berechnet werden. Wenn die Standardabweichung besonders groß ist, kann es beispielsweise von Vorteil sein, wenn lediglich das Level oder die Steigung, aber nicht beide Werte zum Berechnen der Betätigungswahrscheinlichkeit über die Einzelwahrscheinlichkeiten der jeweiligen Eigenschaft verwendet werden.

In einer weiteren Ausführungsform des Verfahrens kann es vorgesehen sein, dass ein Betätigungsereignis erkannt wird, wenn die Steigung unterhalb eines vierten Schwellwerts ist und das Level für eine bestimmte Mindestdauer oberhalb eines fünften Schwellwerts ist. So kann beispielsweise eine Betätigung erkannt werden, wenn ein Nutzer das Griffelement mit einer bestimmten Kraft betätigt, wobei sich die Kraft nicht mehr als definiert über den vierten Schwellwert zeitlich ändert und gleichzeitig die Höhe der Kraft, also das Level für eine bestimmte Mindestdauer oberhalb des fünften Schwellwerts ist, also der Nutzer beispielsweise mit einer bestimmten Minimalkraft am Griffelement zieht oder drückt.

Ein bestimmtes Betätigungsereignis kann in Abhängigkeit von einem Vorzeichen der Steigung erkannt werden. So kann beispielsweise erkannt werden, dass der Nutzer zieht oder drückt. So kann beispielsweise lediglich auf eine steigende oder fallende Flanke im Betätigungskraftverlauf geachtet werden.

In einer weiteren Ausführungsform des Verfahrens kann es vorgesehen sein, dass das Verfahren einen Schritt eines Erfassens einer Geschwindigkeit des Kraftfahrzeugs aufweisen kann. Das Erfassen der Geschwindigkeit des Kraftfahrzeugs kann mit einem Geschwindigkeitssensor durchgeführt werden. Das Erkennen des Betätigungsereignisses kann beispielsweise deaktiviert werden, wenn die erfasste Geschwindigkeit größer ist als eine Schwellgeschwindigkeit. Beispielsweise kann die Schwellgeschwindigkeit 3, 4 oder 5 km/h betragen. Ein Betätigungsereignis kann beispielsweise nur erkannt werden, wenn sich das Fahrzeug maximal mit der Schwellgeschwindigkeit fortbewegt. Somit kann beispielsweise sichergestellt werden, dass kein Betätigungsereignis erkannt wird, wenn sich das Fahrzeug mit mehr als der Schwellgeschwindigkeit fortbewegt. Somit kann auch beispielsweise ein fehlerhaftes Erkennen und damit auch ein fehlerhaftes Öffnen, beispielsweise des Verschlusselements, während einer Fahrt verhindert werden.

In einer weiteren Ausführungsform des Verfahrens kann es vorgesehen sein, dass ein Öffnungssignal erzeugt wird, wenn wenigstens ein Parameter des erfassten Betätigungskraftverlaufs größer als ein Überbrückungsschwellwert ist, unabhängig davon, ob das Betätigungsereignis erkannt wurde. Der Parameter kann beispielsweise eine Maximalzugkraft in einem Erfassungszeitraum sein. Alternativ oder zusätzlich kann das Öffnungssignal erzeugt werden, wenn beispielsweise eine Zugkraft als Betätigung des Verschlusselements eine Mindestzugkraft für einen Mindestzeitraum überschreitet. Sofern mehrere Parameter berücksichtigt werden, kann jedem Parameter ein Überbrückungsschwellwert zugeordnet sein. Für die Erzeugung des Öffnungssignals müssen beispielsweise alle, einige oder nur einer der Parameter seinen zugeordneten Überbrückungsschwellwert überschreiten. Der Parameter kann beispielsweise eine Kraft oder eine Ableitung der Kraft sein. Beispielsweise kann der Parameter ein charakteristischer Kraftverlauf sein und jeweilige Überbrückungsschwellwerte einen charakteristischen Kraftverlauf abbilden. Der Überbrückungsschwellwert bzw. jeweilige Überbrückungsschwellwerte können Grenzen sein, bei welchem das Verschlusselement immer geöffnet wird, optional unter Voraussetzung einer Zugangsberechtigung, unabhängig davon, ob ein Betätigungsereignis erkannt wurde oder nicht. Dadurch kann im Notfall immer ein Zugang zu dem Kraftfahrzeug möglich sein. Das Öffnungssignal kann beispielsweise auch erzeugt werden, wenn ein Nichtbetätigungsereignis, wie ein Durchfahren einer Waschstraße, erkannt wurde. Das Öffnungssignal verursacht beispielsweise eine Entriegelung des Verschlusselements und/oder eine Verstellung des Verschlusselements in die Offenstellung.

Jeweilige Überbrückungsschwellwerte können fest vorgegeben sein oder in Abhängigkeit von dem erfassten Betätigungskraftverlauf bestimmt werden. Bei Störsignalen, z.B. Vibrationen, kann der Überbrückungsschwellwert beispielsweise erhöht werden. Es kann auch ein Nichtbetätigungsereignis, wie das Durchfahren der Waschstraße, in Abhängigkeit von dem erfassten Betätigungskraftverlauf erkannt werden und bei einem Nichtbetätigungsereignis der Überbrückungsschwellwert erhöht werden.

In einer weiteren Ausführungsform des Verfahrens kann es vorgesehen sein, dass das Verfahren einen Schritt eines Bestimmens einer ersten Ableitung des erfassten Betätigungskraftverlaufs aufweist. Die erste Ableitung des erfassten Betätigungskraftverlaufs kann ein Gradient bzw. eine Steigung des Betätigungskraftverlaufs sein. Das Erkennen des Betätigungsereignisses kann in Abhängigkeit von der bestimmten ersten Ableitung des erfassten Betätigungskraftverlaufs erfolgen. Durch die Berücksichtigung der ersten Ableitung des erfassten Betätigungskraftverlaufs kann genauer erkannt werden, ob das Verschlusselement tatsächlich durch einen Benutzer betätigt wird oder anderweitig Kräfte auf das Verschlusselement wirken, auf welche nicht mit dem Verstellen des Verschlusselements reagiert werden soll. Für die Erkennung des Betätigungsereignisses kann die erste Ableitung des erfassten Betätigungskraftverlaufs nur zu einem Zeitpunkt oder ein Verlauf der ersten Ableitung des Betätigungskraftverlaufs genutzt werden. Beispielsweise kann nur eine maximale Höhe der ersten Ableitung des erfassten Betätigungskraftverlaufs bestimmt und mit einem Schwellwert verglichen werden. Es kann auch ein oberer und ein unterer Schwellwert vorgesehen sein. Das Betätigungsereignis kann beispielsweise erkannt werden, wenn die erste Ableitung des erfassten Betätigungskraftverlaufs dann innerhalb oder alternativ außerhalb eines durch diese Schwellwerte definierten Bereichs liegt. Alternativ oder zusätzlich kann eine Form der ersten Ableitung des Betätigungskraftverlaufs berücksichtigt werden und ein Vergleich mit für eine Betätigung charakteristischem Verlauf der ersten Ableitung des Betätigungskraftverlaufs erfolgen.

In einer weiteren Ausführungsform des Verfahrens kann es vorgesehen sein, dass das Verfahren einen Schritt eines Bestimmens einer zweiten Ableitung des erfassten Betätigungskraftverlaufs aufweist. Das Erkennen des Betätigungsereignisses kann in Abhängigkeit von der bestimmten zweiten Ableitung des erfassten Betätigungskraftverlaufs erfolgen. Die zweite Ableitung kann beispielsweise alternativ oder zusätzlich zu der ersten Ableitung berücksichtigt werden. Die zweite Ableitung kann angeben, ob eine Steigung des erfassten Betätigungskraftverlaufs abnimmt oder zunimmt. Durch die Berücksichtigung der zweiten Ableitung des erfassten Betätigungskraftverlaufs kann genauer erkannt werden, ob das Verschlusselement tatsächlich durch einen Benutzer betätigt wird oder anderweitig Kräfte auf das Verschlusselement wirken, auf welche nicht mit dem Verstellen des Verschlusselements reagiert werden sollte. Für die Erkennung des Betätigungsereignisses kann die zweite Ableitung des erfassten Betätigungskraftverlaufs nur zu einem Zeitpunkt oder ein Verlauf der zweiten Ableitung des Betätigungskraftverlaufs genutzt werden. Beispielsweise kann nur eine maximale Höhe der zweiten Ableitung des erfassten Betätigungskraftverlaufs bestimmt und mit einem Schwellwert verglichen werden. Alternativ oder zusätzlich kann eine Form der zweiten Ableitung des Betätigungskraftverlaufs berücksichtigt werden und ein Vergleich mit für eine Betätigung charakteristischem Verlauf der zweiten Ableitung des Betätigungskraftverlaufs erfolgen.

In einer weiteren Ausführungsform des Verfahrens kann es vorgesehen sein, dass das Verfahren einen Schritt eines Bestimmens eines Störsignals in Abhängigkeit von dem erfassten Betätigungskraftverlauf aufweist. Ein Störsignal kann beispielsweise ein Teil des erfassten Betätigungskraftverlaufs sein, welcher nicht durch eine Krafteinwirkung durch den Benutzer auf das Verschlusselement verursacht wird. Das Störsignal kann beispielsweise eine Schwingung oder anderweitige periodische Kraft sein. Das Störsignal kann beispielsweise durch Wind und/oder Wetter verursacht werden. Das Störsignal kann durch vorbeifahrende Fahrzeuge verursacht werden. Das Störsignal kann beispielsweise anhand seiner Periodizität und/oder jeweiliger Ableitungen des erfassten Betätigungskraftverlaufs erkannt werden. Das Störsignal kann beispielsweise auch durch einen Mustervergleich mit bekannten Störsignalen, beispielsweise von Waschstraßen, verglichen werden.

In einer weiteren Ausführungsform des Verfahrens kann es vorgesehen sein, dass das Erkennen eines Betätigungsereignisses in Abhängigkeit von dem bestimmten Störsignal erfolgt. Dafür kann das Störsignal beispielsweise aus dem erfassten Betätigungskraftverlauf herausgerechnet werden. Erst nach diesem Herausrechnen kann dann der so korrigierte Betätigungskraftverlauf zum Erkennen des Betätigungsereignisses genutzt werden. Dadurch kann das Erkennen des Betätigungsereignisses zuverlässiger sein. In Abhängigkeit von dem Störsignal kann beispielsweise auch ein Nichtbetätigungsereignis erkannt werden.

In einer weiteren Ausführungsform des Verfahrens kann es vorgesehen sein, dass wenigstens ein Schwellwert in Abhängigkeit von dem bestimmten Störsignal bestimmt wird. Beispielsweise können alle, einige oder nur einer der oben beschriebenen Schwellwerte in Abhängigkeit von dem bestimmten Störsignal festgelegt bzw. verändert werden. Dadurch kann bei starken Störsignalen beispielsweise eine Betätigungswahrscheinlichkeit erhöht werden, ab welcher das Betätigungsereignis erkannt wird und das Verschlusselement geöffnet wird.

In einer weiteren Ausführungsform des Verfahrens kann es vorgesehen sein, dass bei dem Erfassen des Betätigungskraftverlaufs ein Krafterfassungsversatz berücksichtigt wird. Dadurch kann ebenfalls eine Korrektur der Erfassung erfolgen. Beispielsweise kann es aufgrund von Restspannung in dem Verschlusselement, einer Temperaturveränderung und/oder anderen Einflussgrößen zu einem Versatz der erfassten Kraft kommen, welche nicht durch eine Betätigung verursacht wird. Diese Einflussgrößen können beispielsweise erfasst werden und zur Bestimmung des Versatzes genutzt werden. Beispielsweise kann eine Temperatur des Kraftsensors und/oder des Verschlusselements erfasst werden und in Abhängigkeit von der erfassten Temperatur der Krafterfassungsversatz bestimmt werden. Beispielsweise kann sich das Griffelement nach der Betätigung nicht vollständig zurückverformen und ein Dehnungsmesstreifen als Kraftsensor dann dauerhaft eine Kraft erfassen, welche aber nicht durch eine Betätigung verursacht wird. Durch eine Berücksichtigung dieses Umstands kann die Erkennung des Betätigungsereignisses zuverlässiger erfolgen. Durch den Krafterfassungsversatz kann die Erfassung kalibriert werden, beispielsweise auf einen Nullpunkt.

In einer weiteren Ausführungsform des Verfahrens kann es vorgesehen sein, dass der Krafterfassungsversatz in Abhängigkeit von dem erfassten Betätigungskraftverlauf bestimmt wird. Dadurch sind keine zusätzlichen Sensoren zur Erfassung des Versatzes notwendig. Beispielsweise kann der Krafterfassungsversatz als ein Durchschnitt des erfassten Betätigungskraftverlaufs bestimmt werden. Die Bestimmung des Krafterfassungsversatzes kann ausgesetzt werden, wenn eine Veränderung des erfassten Betätigungskraftverlauf größer als ein Veränderungsschwellwert ist. Beispielsweise kann der Durchschnitt der erfassten Kraft für einen bestimmten vorhergehenden Zeitraum, beispielsweise 10 Sekunden und/oder seit einer letzten Aussetzung der Bestimmung, als Kraftversatz bestimmt werden. Der Durchschnitt kann über einen gleitenden Zeitraum bestimmt werden. Der Durchschnitt kann auch insgesamt seit Aktivierung oder letztem Abstellen des Kraftfahrzeugs erfolgen, optional unter Ausklammerung von ausgesetzten Zeitbereichen aufgrund eines Überschreitens des Veränderungsschwellwerts. Die Aussetzung der Bestimmung des Krafterfassungsversatzes kann für einen vorbestimmten Zeitraum erfolgen und/oder bis die Veränderung des erfassten Betätigungskraftverlauf kleiner als der Veränderungsschwellwert ist. Die Aussetzung der Bestimmung des Krafterfassungsversatzes kann für einen vorbestimmten Zeitraum weiter erfolgen, nachdem die Veränderung des Kraftverlaufs kleiner oder gleich zu dem Veränderungsschwellwert ist. Die Veränderung kann eine erste Ableitung sein. Beispielsweise kann die Bestimmung des Krafterfassungsversatzes, wenn ein Gradient größer als ein Maximalgradient ist, ausgesetzt werden. Die Veränderung kann aber auch eine absolute Höhe einer Kraftdifferenz bei einem vorgegebenen Zeitabstand sein, welcher für die Aussetzung der Bestimmung des Krafterfassungsversatzes dann größer als der Veränderungsschwellwert sein muss. Durch die Aussetzung der Bestimmung des Krafterfassungsversatzes können temporäre äußere Einflüsse, wie eine tatsächliche Betätigung oder Störungen beispielsweise durch eine Waschstraße, zur Kalibrierung eines Nullwerts der Krafterfassung unberücksichtigt bleiben.

In einer weiteren Ausführungsform des Verfahrens kann es vorgesehen sein, dass der Krafterfassungsversatz über eine analoge Kompensation berücksichtigt werden kann. Beispielsweise kann der Krafterfassungsversatz vor einem Verstärken des erfassten Betätigungskraftverlaufs berücksichtigt werden. Beispielsweise kann ein absoluter Wert eines Ausgangssignals des Kraftsensors über die analoge Kompensation verschoben werden. Die Steuervorrichtung, die zum Erkennen des Betätigungsereignisses eingerichtet sein kann, kann beispielsweise auch zum Steuern dieser analogen Kompensation eingerichtet sein. So kann diese Steuervorrichtung beispielsweise über digitale Ausgänge einen Digital-Analog-Konverter ansteuern und über diesen Digital-Analog-Konverter kann die analoge Kompensation durchgeführt werden. Über mehrere Digital-Analog-Konverter, welche separat zur Steuervorrichtung ausgebildet sein können oder in dieser integriert sein können, können über mehrere unterschiedliche digitale Ausgänge der Steuervorrichtung mehrere Kraftsensoren angesteuert werden. Dabei können mehrere, unterschiedliche analoge Kompensationen, beispielsweise eine analoge Kompensation pro Kraftsensor, durchgeführt werden. Durch die analoge Kompensation, insbesondere vor dem Verstärken, kann eine Auflösung des erfassten Betätigungskraftverlaufs verbessert werden. Damit kann das Erkennen des Betätigungsereignisses verbessert werden.

Ein zweiter Aspekt betrifft ein System zum Erkennen einer Betätigung eines Verschlusselements eines Kraftfahrzeugs. Das System kann zum Durchführen des Verfahrens gemäß dem ersten Aspekt ausgebildet sein. Jeweilige Vorteile und weitere Merkmale sind der Beschreibung des ersten Aspekts zu entnehmen, wobei Ausgestaltungen des ersten Aspekts auch Ausgestaltungen des zweiten Aspekts und umgekehrt bilden.

Das System weist eine Krafterfassungsvorrichtung auf, welche dazu ausgebildet ist, einen auf das Verschlusselement, insbesondere ein Griffelement des Verschlusselements, wirkenden Betätigungskraftverlauf zu erfassen. Das System weist eine Auswertvorrichtung auf, welche dazu ausgebildet ist, ein Betätigungsereignis in Abhängigkeit von dem erfassten Betätigungskraftverlauf zu erkennen. Das System kann auch das Verschlusselement und/oder das Griffelement aufweisen. Das Griffelement kann unbeweglich an dem restlichen Verschlusselement befestigt sein und/oder als steifes Bauteil ausgebildet sein. Das System kann auch einen Aktuator für das Verschlusselement aufweisen. Das System kann eine Steuervorrichtung aufweisen, welche dazu ausgebildet ist, das Verschlusselement in Abhängigkeit von dem erkannten Betätigungsereignis zu steuern, beispielsweise um das Verschlusselement zwischen dessen Schließstellung und Offenstellung zu verstellen.

In einer weiteren Ausführungsform des Verfahrens kann es vorgesehen sein, dass die Krafterfassungsvorrichtung einen Dehnungsmessstreifen als Kraftsensor aufweist. Die Krafterfassungsvorrichtung kann auch mehrere Dehnungsmessstreifen aufweisen. Dadurch können unterschiedliche Verformungsrichtungen und damit Kraftrichtungen besonders gut erfasst und/oder unterschieden werden. Der Kraftsensor kann beispielsweise in oder an dem Verschlusselement angeordnet sein. Beispielsweise kann der Dehnungsmessstreifen auf dem Griffelement aufgeklebt sein oder in dem Griffelement eingegossen sein.

In einer weiteren Ausführungsform des Systems kann es vorgesehen sein, dass die Krafterfassungsvorrichtung einen Dehnungsmessstreifen als Sensor, beispielsweise Kraftsensor, aufweist. Die zuvor beschriebenen Merkmale, Vorteile und Ausführungen bezüglich des Dehnungsmessstreifens als Kraftsensor bezüglich der Ausführungsform des Verfahrens sind auch hier bezüglich der Ausführungsform des Systems anwendbar.

Der Dehnungsmessstreifen kann als Wheatstonesche Messbrücke ausgebildet sein. Die Wheatstonesche Messbrücke kann eine Viertel-, Halb- oder Vollbrücke sein. Die Wheatstonesche Messbrücke kann beispielsweise vier Widerstände aufweisen. Beispielsweise können die vier Widerstände zu einem geschlossenen Ring oder Quadrat zusammengeschaltet sein. In einer Diagonale des Quadrats kann eine Versorgungsspannung angelegt werden. In einer anderen Diagonale des Quadrats kann eine Spannungsmessvorrichtung angeschlossen sein.

In einer weiteren Ausführungsform des Systems kann die Krafterfassungsvorrichtung einen ersten Kraftsensor und einen zweiten Kraftsensor aufweisen. Die Krafterfassungsvorrichtung kann weitere Kraftsensoren aufweisen. Der erste und der zweite Kraftsensor können unabhängig voneinander zum Erfassen des Betätigungskraftverlaufs eingerichtet sein. Beispielsweise weist das System zwei Dehnungsmessstreifen als zwei voneinander getrennte und unabhängige Wheatstonesche Messbrücken, beispielsweise ausgebildet als Halbbrücken oder Vollbrücken, auf.

In einer weiteren Ausführungsform des Systems kann das System einen ersten Digital-Analog-Konverter für den ersten Kraftsensor und einen zweiten Digital-Analog-Konverter für den zweiten Kraftsensor aufweisen. Die beiden Digital-Analog-Konverter können auf einer Platine realisiert sein oder getrennt auf unterschiedlichen Platinen. Die beiden Digital-Analog-Konverter können zusammen mit der Auswertvorrichtung auf einer Platine oder getrennt auf einer anderen Platine wie die Auswertvorrichtung realisiert sein. Beide Digital-Analog-Konverter können über die digitalen Ausgänge der Auswertvorrichtung angesteuert werden. Über erste digitale Ausgänge kann der erste Digital-Analog-Konverter angesteuert werden und über zweite, andere als die ersten digitalen Ausgänge kann der zweite Digital-Analog-Konverter, beispielsweise unabhängig vom ersten Digital-Analog-Konverter, angesteuert werden.

Die Digital-Analog-Konverter können zur analogen Kompensation des Betätigungskraftverlaufs um einen Krafterfassungsversatz eingerichtet sein. Jeder der digitalen Ausgänge der Auswertvorrichtung kann beispielsweise drei Zustände einnehmen, 0, die Versorgungsspannung oder hochohmig. Jeder Digital-Analog-Konverter kann über vier digitale Ausgänge mit der Auswertvorrichtung verbunden sein. Jeder der Digital-Analog-Konverter kann beispielsweise vier Bits aufweisen, beispielsweise vier unterschiedliche Widerstände. Jeder Bit kann mit einem digitalen Ausgang des Auswertvorrichtung verbunden sein. Darüber können 81 Zustände realisiert werden. Somit kann die Auflösung 81 betragen anstatt 16 mit digitalen Ausgängen mit zwei Zuständen, nämlich 0 und der Versorgungsspannung. Über eine bestimmte Auswahl der Widerstände der Bits des Digital-Analog-Konverters, beispielsweise bestimmte Faktoren zwischen den Widerständen der Bits, kann ein bestimmtes Verhalten des Digital-Analog-Konverters erreicht werden. Beispielsweise können sich die Widerstände um einen Faktor 3 voneinander unterscheiden. So kann ein erster Widerstand drei Mal so groß sein wie ein zweiter Widerstand. Ein dritter Widerstand kann drei Mal so groß sein wie der zweite Widerstand. Somit kann ein nahezu lineares Verhalten des Digital-Analog-Konverters mit einer linearen Auflösung zwischen den 81 Zuständen erreicht werden. Über andere Faktoren zwischen den einzelnen Widerständen können andere Verhalten des Digital-Analog-Konverters erreicht werden.

Für n Kraftsensoren und beispielsweise n Dehnungsmessstreifen können n digitale Analogkonverter verwendet werden. Somit kann über eine Modularität einfach mit einer Auswertvorrichtung der Krafterfassungsversatz für jeden Kraftsensor berücksichtigt werden. Eine hardwaremäßige Anpassung der Auswertvorrichtung, beispielsweise über mehrere in der Hardware der Auswertvorrichtung vorgesehene Digital-Analog-Konverter, ist nicht notwendig, sondern es können die digitalen Ausgänge oder Pins, welche normalerweise bei solchen Auswertvorrichtungen vorhanden sind, verwendet werden. Modular können dann Digital-Analog-Konverter verwendet werden, und je nach Anzahl der digitalen Ausgänge, beliebig viele Digital-Analog-Konverter.

Weitere Ausführungsformen und Gestaltungen der vorliegenden Offenbarung lassen sich der folgenden Gegenstandsliste entnehmen:
1. Verfahren zum Erkennen einer Betätigung eines Verschlusselements (10) eines Kraftfahrzeugs, welches wenigstens die folgenden Schritte aufweist:
   - Erfassen (20) eines auf das Verschlusselement (10), insbesondere ein Griffelement (12) des Verschlusselements (10), wirkenden Betätigungskraftverlaufs; und
   - Erkennen (22) eines Betätigungsereignisses in Abhängigkeit von dem erfassten Betätigungskraftverlauf.
2. Verfahren nach Gegenstand 1,
   wobei das Verfahren einen Schritt eines Erfassens (18) einer Temperatur des Griffelements (12) mit einem integrierten Temperatursensor einer Steuervorrichtung aufweist, und
   wobei zumindest eines von dem Erfassen (20) des Betätigungskraftverlaufs und dem Erkennen (22) des Betätigungsereignisses in Abhängigkeit von der erfassten Temperatur des Griffelements (12) durchgeführt wird.
3. Verfahren nach einem der vorhergehenden Gegenstände,
   wobei zumindest eines von dem Erfassen (20) des Betätigungskraftverlaufs und dem Erkennen (22) des Betätigungsereignisses in Abhängigkeit von einem Alter des Griffelements (12) durchgeführt wird.
4. Verfahren nach einem der vorhergehenden Gegenstände,
   wobei das Erfassen (20) des Betätigungskraftverlaufs ein Erfassen (20a) eines ersten Betätigungskraftverlaufs mit einem ersten Sensor (13a) und ein Erfassen (20b) eines zweiten Betätigungskraftverlaufs mit einem zweiten Sensor (13b) aufweist, wobei der erste und der zweite Sensor (13a, 13b) örtlich voneinander beabstandet sind.
5. Verfahren nach Gegenstand 4,
   wobei das Verfahren einen Schritt eines Bestimmens (23) eines Angriffspunkts einer Betätigungskraft und/oder eines Bestimmens (24) einer Richtung einer Betätigungskraft basierend auf dem erfassten ersten und zweiten Betätigungskraftverlauf aufweist.
6. Verfahren nach Gegenstand 4 oder 5,
   wobei das Erkennen (22) des Betätigungsereignisses ein Vergleichen (25) des ersten und zweiten Betätigungskraftverlaufs aufweist.
7. Verfahren nach einem der vorhergehenden Gegenstände,
   wobei das Erfassen (20) des Betätigungskraftverlaufs nach einem bestimmten Zeitraum ohne erkanntes Betätigungsereignis mit einer reduzierten Abtastrate durchgeführt wird.
8. Verfahren nach einem der vorhergehenden Gegenstände,
   wobei der Schritt (22) des Erkennens des Betätigungsereignisses ein Berechnen einer Betätigungswahrscheinlichkeit aufweist,
   wobei das Betätigungsereignis erkannt wird, wenn die berechnete Betätigungswahrscheinlichkeit größer als ein erster Schwellwert ist, insbesondere wobei der erste Schwellwert in Abhängigkeit von dem erfassten Betätigungskraftverlauf bestimmt wird.
9. Verfahren nach Gegenstand 8,
   wobei ein Aufwecksignal erzeugt wird, wenn die berechnete Betätigungswahrscheinlichkeit größer als ein zweiter Schwellwert ist, insbesondere wobei der zweite Schwellwert kleiner als der erste Schwellwert ist.
10. Verfahren nach Gegenstand 8 oder 9,
   wobei der Betätigungskraftverlauf (90) ein Level (92), eine Steigung (94) und eine Standardabweichung (96) als Eigenschaften aufweist,
   wobei das Berechnen der Betätigungswahrscheinlichkeit (100) ein Berechnen von Einzelwahrscheinlichkeiten (102, 104, 106) für eine Betätigung aufweist, wobei die Einzelwahrscheinlichkeiten (102, 104, 106) für eine Betätigung jeweils nur in Abhängigkeit von einer der Eigenschaften berechnet werden, und
   wobei die Betätigungswahrscheinlichkeit (100) basierend auf zumindest einer der berechneten Einzelwahrscheinlichkeiten (102, 104, 106) berechnet wird.
11. Verfahren nach Gegenstand 10,
   wobei in jeweils einem Bereich der jeweiligen Eigenschaft für die Einzelwahrscheinlichkeit (102, 104, 106) der gleiche Wert berechnet wird.
12. Verfahren nach einem der Gegenstände 10 oder 11,
   wobei die Betätigungswahrscheinlichkeit (100) lediglich basierend auf einer oder zwei der berechneten Einzelwahrscheinlichkeiten (102, 104, 106) berechnet wird.
13. Verfahren nach einem der Gegenstände 10 bis 12,
   wobei das Erkennen (22) des Betätigungsereignisses in Abhängigkeit von der Standardabweichung durchgeführt wird.
14. Verfahren nach einem der Gegenstände 10 bis 13,
   wobei, wenn die Standardabweichung oberhalb eines dritten Schwellwerts ist, das Berechnen der Betätigungswahrscheinlichkeit ausschließlich in Abhängigkeit von der Einzelwahrscheinlichkeit bezüglich des Levels oder der Steigung durchgeführt wird, beispielsweise in Abhängigkeit von zwei Einzelwahrscheinlichkeiten bezüglich zwei Levels oder zwei Steigungen zu unterschiedlichen Zeiten.
15. Verfahren nach einem der Gegenstände 10 bis 14,
   wobei ein Betätigungsereignis erkannt wird, wenn die Steigung unterhalb eines vierten Schwellwerts ist und das Level für eine bestimmte Mindestdauer oberhalb eines fünften Schwellwerts ist.
16. Verfahren nach einem der vorhergehenden Gegenstände,
   wobei das Verfahren einen Schritt eines Erfassens (26) einer Geschwindigkeit des Kraftfahrzeugs aufweist und das Erkennen (22) des Betätigungsereignisses deaktiviert wird, wenn die erfasste Geschwindigkeit größer ist als eine Schwellgeschwindigkeit.
17. Verfahren nach einem der vorhergehenden Gegenstände,
   wobei ein Öffnungssignal erzeugt wird, wenn wenigstens ein Parameter des erfassten Betätigungskraftverlaufs größer als ein Überbrückungsschwellwert ist, unabhängig davon, ob das Betätigungsereignis erkannt wurde.
18. Verfahren nach einem der vorhergehenden Gegenstände,
   wobei das Verfahren einen Schritt eines Bestimmens (38) einer ersten Ableitung des erfassten Betätigungskraftverlaufs aufweist und
   das Erkennen (22) des Betätigungsereignisses in Abhängigkeit von der bestimmten ersten Ableitung des erfassten Betätigungskraftverlaufs erfolgt.
19. Verfahren nach einem der vorhergehenden Gegenstände,
   wobei das Verfahren einen Schritt eines Bestimmens einer zweiten Ableitung des erfassten Betätigungskraftverlaufs aufweist und
   das Erkennen des Betätigungsereignisses in Abhängigkeit von der bestimmten zweiten Ableitung des erfassten Betätigungskraftverlaufs erfolgt.
20. Verfahren nach einem der vorhergehenden Gegenstände,
   wobei das Verfahren einen Schritt eines Bestimmens eines Störsignals in Abhängigkeit von dem erfassten Betätigungskraftverlauf aufweist.
21. Verfahren nach Gegenstand 20,
   wobei das Erkennen (22) eines Betätigungsereignisses in Abhängigkeit von dem bestimmten Störsignal erfolgt
      und/oder
   wobei wenigstens ein Schwellwert in Abhängigkeit von dem bestimmten Störsignal bestimmt wird.
22. Verfahren nach einem der vorhergehenden Gegenstände,
   wobei bei dem Erfassen des Betätigungskraftverlaufs ein Krafterfassungsversatz berücksichtigt wird.
23. Verfahren nach einem der vorhergehenden Gegenstände,
   wobei der Krafterfassungsversatz in Abhängigkeit von dem erfassten Betätigungskraftverlauf bestimmt wird,
   wobei die Bestimmung des Krafterfassungsversatzes ausgesetzt wird, wenn eine Veränderung des erfassten Betätigungskraftverlaufs größer als ein Veränderungsschwellwert ist.
24. Verfahren nach einem der vorhergehenden Gegenstände,
   wobei der Krafterfassungsversatz über eine analoge Kompensation berücksichtigt wird.
25. System zum Erkennen einer Betätigung eines Verschlusselements (10) eines Kraftfahrzeugs, insbesondere wobei das System zum Durchführen des Verfahrens nach einem der vorhergehenden Ansprüche ausgebildet ist,
   wobei das System
   eine Krafterfassungsvorrichtung, welche dazu ausgebildet ist, einen auf das Verschlusselement (10), insbesondere ein Griffelement (12) des Verschlusselements (10), wirkenden Betätigungskraftverlaufs zu erfassen, und
   eine Auswertvorrichtung, welche dazu ausgebildet ist, ein Betätigungsereignis in Abhängigkeit von dem erfassten Betätigungskraftverlauf zu erkennen,
   aufweist.
26. System nach Gegenstand 25,
   wobei die Krafterfassungsvorrichtung einen Dehnungsmessstreifen als Kraftsensor aufweist.
27. System nach Gegenstand 26,
   wobei der Dehnungsmessstreifen als Wheatstonesche Messbrücke (72) ausgebildet ist.
28. System nach einem der Gegenstände 25 bis 27,
   wobei die Krafterfassungsvorrichtung einen ersten Kraftsensor und einen zweiten Kraftsensor aufweist, welche unabhängig voneinander zum Erfassen des Betätigungskraftverlaufs eingerichtet sind.
29. System nach Gegenstand 28,
   wobei das System einen ersten Digital-Analog-Konverter (78a) für den ersten Kraftsensor und einen zweiten Digital-Analog-Konverter (78b) für den zweiten Kraftsensor aufweist, wobei beide Digital-Analog-Konverter (78a, 78b) über digitale Ausgänge (80) der Auswertvorrichtung (86) angesteuert werden und wobei die Digital-Analog-Konverter (78a, 78b) zur analogen Kompensation des Betätigungskraftverlaufs um einen Krafterfassungsversatz eingerichtet sind.

### Kurze Beschreibung der Figuren

- Fig. 1a: veranschaulicht in einer schematischen Perspektivansicht ein als Tür ausgebildetes Verschlusselement eines Kraftfahrzeugs.
- Fig. 1b: veranschaulicht schematisch eine Anordnung von mehreren Sensoren im Griffelement.
- Fig. 2: veranschaulicht schematisch ein Verfahren zum Erkennen einer Betätigung des Verschlusselement gemäß Fig. 1.
- Fig. 3: veranschaulicht schematisch eine Datenauswertung bei dem Erkennen der Betätigung des Verschlusselement gemäß Fig. 1.
- Fig. 4: veranschaulicht in einem Diagramm einen erfassten Kraftverlauf bei einem geparkten Kraftfahrzeug.
- Fig. 5: veranschaulicht in einem Diagramm einen erfassten Kraftverlauf in einer Waschstraße.
- Fig. 6: veranschaulicht in einem Diagramm einen erfassten Kraftverlauf bei tatsächlichen Betätigungen des Verschlusselements.
- Fig. 7: veranschaulicht schematisch einen Betätigungskraftverlauf.
- Fig. 8a-8c: veranschaulicht schematisch ein Berechnen von Einzelwahrscheinlichkeiten.
- Fig. 9: veranschaulicht schematisch ein Berechnen einer Betätigungswahrscheinlichkeit basierend auf Einzelwahrscheinlichkeiten.
- Fig. 10: veranschaulicht schematisch eine analoge Kompensation eines Krafterfassungsversatzes.

### Detaillierte Beschreibung von Ausführungsformen

Fig. 1a veranschaulicht in einer schematischen Perspektivansicht ein als Tür 10 ausgebildetes Verschlusselement eines Kraftfahrzeugs. Die Tür 10 ist zwischen einer Offenstellung, in welcher eine Zugangsöffnung zu einem Innenraum des Kraftfahrzeugs freigegeben ist, und einer Schließstellung, in welcher die Zugangsöffnung blockiert ist, selbsttätig mittels eines Aktuators verstellbar. Die Tür 10 weist ein starres Griffelement 12 auf. Bei einer Betätigung des Griffelements 12 durch einen Benutzer, beispielsweise bei einem Ziehen an dem Griffelement 12, soll die Tür 10 geöffnet werden. Dafür wird ein Türschloss freigegeben und eine Verstellung der Tür 10 durch den Aktuator in Richtung einer Offenstellung gesteuert. Sofern aber anderweitig auf das Griffelement 12 eingewirkt wird, beispielsweise durch Reinigungsbürsten und Reinigungslappen in einer Waschstraße, soll die Tür 10 in deren Schließstellung verbleiben.

In dem Griffelement 12, wie schematisch gezeigt in Fig. 1b, sind in einer Ausführungsform statt nur eines Sensors ein erster Sensor 13a und ein zweiter Sensor 13b voneinander örtlich beabstandet angeordnet. Die Fig. 1b zeigt schematisch einen Querschnitt durch das Griffelement 12 und in Draufsicht auf das Griffelement 12, wie auch ein Benutzer, welcher vor dem Griffelement 12 und dem Verschlusselement 10 steht, die Elemente bei einem transparentem Griffelement 12 sehen würde. Der erste Sensor 13a ist oben links angeordnet und der zweite Sensor 13b ist unten rechts angeordnet. In einer alternativen Ausführungsform können die beiden Sensoren 13a, 13b auch auf derselben horizontalen Linie oder/und vertikalen Linie angeordnet sein. Auch andere räumliche örtliche Anordnungen relativ zueinander der beiden Sensoren 13a, 13b sind möglich, wie zum Beispiel, dass der erste Sensor 13a unten links und der zweite Sensor 13b oben rechts angeordnet ist.

In Fig. 2 ist ein Verfahren veranschaulicht, mittels welchem die Betätigung der Tür 10 des Kraftfahrzeugs erkannt wird. In einem ersten Schritt 20 wird eine auf das Griffelement 12 wirkender Betätigungskraftverlauf erfasst. Dafür ist in dem Griffelement 12 wenigstens ein Dehnungsmessstreifen als Kraftsensor einer Krafterfassungsvorrichtung integriert. Bei einer Verformung des Griffelements 12, beispielsweise durch ein Ziehen an dem Griffelement 12, wird ein Messsignal erzeugt, welches zu der auf das Griffelement 12 wirkenden Kraft korrespondiert. In einem Schritt 22 erfolgt ein Erkennen eines Betätigungsereignisses in Abhängigkeit von dem erfassten Betätigungskraftverlauf mittels einer Auswertvorrichtung.

Ferner ist in Fig. 2 gezeigt, dass das Verfahren optional einen Schritt eines Erfassens 18 einer Temperatur des Griffelements 12 gemäß einer Ausführungsform aufweist. Die Auswertvorrichtung, welche eine Steuervorrichtung ist, weist einen integrierten Temperatursensor zum Erfassen 18 auf. In einer Ausführungsform wird das Erfassen 20 des Betätigungskraftverlaufs in Abhängigkeit von der erfassten Temperatur des Griffelements 12 durchgeführt. In einer alternativen Ausführungsform wird das Erkennen 22 des Betätigungsereignisses in Abhängigkeit von der erfassten Temperatur des Griffelements 12 durchgeführt. In einer weiteren Ausführungsform wird sowohl das Erfassen 20 des Betätigungskraftverlaufs als auch das Erkennen 22 des Betätigungsereignisses in Abhängigkeit von der erfassten Temperatur des Griffelements 12 durchgeführt. Beispielsweise können unterschiedliche Temperaturkurven beim Erfassen 20 des Betätigungskraftverlaufs zu unterschiedlichen erfassten Kraftverläufen führen, womit beispielsweise eine Temperaturabhängigkeit der Steifigkeit des Griffelements 12 kompensiert werden kann und damit der Betätigungskraftverlauf genau erfasst werden kann.

Ferner ist in Fig. 2 gezeigt, dass das Verfahren optional einen Schritt eines Bestimmens 16 eines Alters von zumindest einem von dem Verschlusselement 10 und dem Griffelement 12 aufweist. Das Alter wird über einen Timer, implementiert auf der Auswertvorrichtung, bestimmt. Zumindest eines von dem Erfassen 20 des Betätigungskraftverlaufs und dem Erkennen 22 des Betätigungsereignisses wird in Abhängigkeit von dem bestimmten Alter des Verschlusselements 10 und/oder des Griffelements 12 durchgeführt. Die Schritte des Erfassens 18 der Temperatur und des Bestimmens 16 des Alters können unabhängig voneinander durchgeführt werden.

Das Erfassen 20 des Betätigungskraftverlaufs weist bei der Ausführungsform mit zwei Sensoren 13a, 13b ein Erfassen 20a eines ersten Betätigungskraftverlaufs mit dem ersten Sensor 13a und ein Erfassen 20b eines zweiten Betätigungskraftverlaufs mit dem zweiten Sensor 13b auf.

Ferner kann das Verfahren optional im Schritt des Erkennens 22 des Betätigungsereignisses einen Schritt eines Bestimmens 23 eines Angriffspunkts einer Betätigungskraft basierend auf dem erfassten ersten und zweiten Betätigungskraftverlauf aufweisen. Ferner kann das Erkennen 22 des Betätigungsereignisses einen Schritt eines Bestimmens 24 einer Richtung einer Betätigungskraft basierend auf dem erfassten ersten und zweiten Betätigungskraftverlauf aufweisen. Wie exemplarisch in Fig. 1b gezeigt, sind die beiden Sensoren 13a, 13b sowohl vertikal als auch horizontal versetzt zueinander angeordnet. Damit ist es möglich, sowohl einen Angriffspunkt der Betätigungskraft, welche ein Benutzer auf das Griffelement 12 ausübt, als auch eine Richtung dieser Betätigungskraft zu bestimmen. So kann beispielsweise die Betätigungskraft des Benutzers vektoriell aufgelöst werden, also die Richtung der Betätigungskraft bestimmt werden. So kann nicht nur bestimmt werden, ob der Benutzer drückt oder zieht, sondern auch, in welchem Bereich des Griffelements 12 der Benutzer die Kraft aufwendet und in welche Richtung er dies tut.

Das Erkennen 22 des Betätigungsereignisses weist ferner ein Vergleichen 25 des ersten und des zweiten Betätigungskraftverlaufs auf. Der erste und der zweite Betätigungskraftverlauf können beispielsweise zu bestimmten Zeitpunkten oder Bereichen miteinander verglichen werden. Basierend auf diesem Vergleichen kann dann ein Betätigungsereignis erkannt werden. Wird beispielsweise erkannt, dass in einem bestimmten Zeitbereich sowohl der erste als auch der zweite Betätigungskraftverlauf einen bestimmten Wert aufweisen, kann ein Betätigungsereignis erkannt werden. Weist beispielsweise jedoch nur einer von dem ersten und zweiten Betätigungskraftverlauf einen bestimmten Wert auf, kann beispielsweise kein Betätigungsereignis erkannt werden.

In Fig. 2 ist ferner schematisch eine optionale Rückkopplung vom Schritt des Erkennens 22 des Betätigungsereignisses zum Schritt des Erfassens 20 des Betätigungskraftverlaufs gemäß der gezeigten Ausführungsform dargestellt. Wird für einen bestimmten Zeitraum kein Betätigungsereignis erkannt, so wird das Erfassen 20 des Betätigungskraftverlaufs mit einer reduzierten Abtastrate durchgeführt. So kann zunächst mit einer ersten Abtastrate das Erfassen 20 des Betätigungskraftverlaufs durchgeführt werden. Wird dann für den bestimmten Zeitraum, etwa eine Woche, kein Betätigungsereignis erkannt, da das Kraftfahrzeug geparkt ist und der Benutzer die Tür nicht öffnen möchte, so kann die Auswertvorrichtung das Erfassen 20 basierend auf dem Erkennen 22 so ansteuern, dass die Abtastrate reduziert wird. Mit einer solchen reduzierten, hier zweiten, Abtastrate, welche kleiner als die erste Abtastrate ist, kann dann das Erfassen 20 des Betätigungskraftverlaufs weiter durchgeführt werden, beispielsweise bis wieder ein Betätigungsereignis erkannt worden ist. Danach kann beispielsweise die erste Abtastrate wieder zum Erfassen 20 des Betätigungskraftverlaufs verwendet werden.

Ferner weist das Verfahren einen Schritt eines Erfassens 26 einer Geschwindigkeit des Kraftfahrzeugs auf. Das Erkennen 22 des Betätigungsereignisses wird in einer Ausführungsform deaktiviert, wenn die erfasste Geschwindigkeit größer ist als eine Schwellgeschwindigkeit, beispielsweise 3, 4 oder 5 km/h. So kann sichergestellt werden, dass kein Betätigungsereignis erkannt wird, wenn sich das Kraftfahrzeug zu schnell fortbewegt.

Fig. 3 veranschaulicht schematisch eine Datenauswertung. In einem Schritt 30 wird das unbearbeitete Sensorsignal von dem Dehnungsmessstreifen bereitgestellt. In einem Schritt 32 wird dieses Sensorsignal mit einem Tiefpassfilter gefiltert, um hochfrequente Kraftänderungen zu filtern. Hochfrequente Kraftänderungen korrespondieren dabei nicht zu einer Betätigung durch einen Benutzer, sondern können beispielsweise durch elektronische Bauelemente auf der Platine verursacht sein. In einem Schritt 34 wird der erfasste Betätigungskraftverlauf um einen Krafterfassungsversatz verschoben. Dadurch erfolgt eine Korrektur von im Griffelement 12 verbleibenden Restspannungen sowie aufgrund von Alterung und Temperatur verursachten Verschiebungen. Dies wird noch weiter anhand von Fig. 6 erläutert. In einem Schritt 36 wird eine Höhe der erfassten Betätigungskraft ermittelt, was hier ein Maximalwert einer Kraft während einer Betätigung ist. In einem Schritt 38 wird eine erste Ableitung des erfassten Betätigungskraftverlaufs bestimmt, hier eine Steigung der Kraft während der Betätigung.

In einem Schritt 40 erfolgt eine eigentliche Analyse der so aus dem erfassten Betätigungskraftverlauf erzeugten Daten, um somit mögliche Betätigungsereignisse in Abhängigkeit von dem erfassten Betätigungskraftverlauf erkennen zu können. Dazu wird beispielsweise die Höhe der erfassten Betätigungskraft mit einer Mindestkraft als Schwellwert verglichen. Ebenso wird beispielsweise die erste Ableitung der erfassten Betätigungskraft mit einem weiteren Schwellwert verglichen. Je nach Umfang der Überschreitung wird dabei jeder dieser Kenngrößen eine Betätigungswahrscheinlichkeit zugeordnet. Es können auch weitere Schwellwerte vorgesehen sein. Beispielsweise wird bei einem Überschreiten einer Maximalkraft die Betätigungswahrscheinlichkeit als gering berechnet. Die Maximalkraft kann beispielsweise eine Kraft sein, welche durch einen Benutzer üblicherweise nicht mehr erzeugt werden kann, da ein durchschnittlicher Mensch in normaler Körperhaltung dafür zu schwach ist. Zudem kann auch eine Form einer Kurve des Betätigungskraftverlaufs mit bekannten Formen verglichen werden. Jeweilige Parameter, welche zum Erkennen des Betätigungsereignisses bei der Analyse genutzt werden, wurden dafür zuvor in einem Schritt 42 hinterlegt. Diese Parameter sind beispielsweise anwendungsspezifisch, kundenspezifisch und fahrzeugspezifisch.

Alle berechneten Betätigungswahrscheinlichkeiten der zuvor beschriebenen Vergleiche werden dabei miteinander multipliziert, um eine Gesamtbetätigungswahrscheinlichkeit zu berechnen. Sofern die berechnete Betätigungswahrscheinlichkeit größer als ein erster Schwellwert ist, wird in einem Schritt 44 das Betätigungsereignis erkannt und ein Betätigungssignal erzeugt. Dieses Betätigungssignal kann das Verstellen der Tür 10 in die Offenstellung steuern. Optional wird in Schritt 44 zuvor noch ein Aufwecksignal erzeugt, wenn die berechnete Betätigungswahrscheinlichkeit größer als ein zweiter Schwellwert ist, wobei der zweite Schwellwert kleiner als der erste Schwellwert ist. Dadurch kann die Türöffnung bereits vorbereitet werden, auch wenn das Betätigungsereignis noch nicht mit ausreichender Sicherheit erkannt wurde. So kann die Tür 10 mit besonders geringer Verzögerung bei Erkennen des Betätigungsereignisses geöffnet werden.

Die Fig. 4 veranschaulicht einen erfassten Kraftverlauf an dem Griffelement 12 bei einem geparkten Fahrzeug. Es kommt zu geringfügigen Vibrationen und damit Verformungen des Griffelements 12 beispielsweise durch vorbeifahrende andere Verkehrsteilnehmer. Bei solch geringen Kräften wird kein Betätigungsereignis erkannt. Fig. 5 veranschaulicht einen erfassten Kraftverlauf an dem Griffelement 12 bei einem Durchfahren einer Waschanlage. Wie in dem Bereich 50 zu erkennen ist, ist das Griffelement 12 dabei stärkeren Vibrationen ausgesetzt, welche zudem im Wesentlichen kontinuierlich sind, anders als bei vorbeifahrenden anderen Verkehrsteilnehmern. In dem Bereich 52 kontaktiert eine Waschbürste das Griffelement 12, wodurch das Griffelement 12 großen Kräften und damit Verformungen ausgesetzt ist. Aufgrund der Analyse und der Berücksichtigung der oben geschilderten Daten und Schwellwerte wird hierbei jedoch kein Betätigungsereignis erkannt. Eine in einer Waschstraße unerwünschte selbsttätige Öffnung der Tür 10 wird so vermieden.

Fig. 6 veranschaulicht in einem Diagramm einen erfassten Betätigungskraftverlauf bei tatsächlichen Betätigungen der Tür 10 bzw. des Griffelements 12 durch einen Benutzer. Aufgrund der Form des Kraftverlaufs kann dabei in der Analyse zuverlässig das Betätigungsereignis erkannt werden. Aus dem Vergleich mit Fig. 5 ist beispielsweise ersichtlich, dass die Betätigungsereignisse in den Bereichen 54, hier ein Ziehen an dem Griffelement 12, einen charakteristischen Kraftverlauf mit wohldefinierter Kraftspitze als Maximum und steilem nahezu linearem Anstieg aufweist. Das Überfahren des Griffelements 12 mit der Waschbürste führt dagegen zu einem wesentlich unregelmäßigeren Kraftverlauf mit vielen aufeinanderfolgenden lokalen Maxima in dem Bereich 52.

Fig. 6 weist eine erste Kurve 56 auf, welche ein unverarbeiteter erfasster Betätigungskraftverlauf ist. Wie zu erkennen ist, wird hier durch den Kraftsensor dauerhaft eine Betätigungskraft erfasst - die Kraft ist zu keinem Zeitpunkt null. Dieser Nullpunktversatz liegt in dem gezeigten Beispiel aufgrund von einer Sensoralterung und/oder Außentemperaturänderungen vor. Deswegen wird der erfasste unverarbeitete Betätigungskraftverlauf um einen Krafterfassungsversatz verschoben, wodurch die zweite Kurve 58 als kompensierter erfasster Betätigungskraftverlauf erzeugt wird. Der Krafterfassungsversatz entspricht einem gleitenden Durchschnittswert der ersten Kurve 56. Die Bestimmung des Krafterfassungsversatzes bzw. des gleitenden Durchschnitts wird dabei ausgesetzt, wenn eine Veränderung des erfassten Betätigungskraftverlauf größer als ein Veränderungsschwellwert ist. In dem gezeigten Beispiel ist dies jeweils in den Bereichen 54 der Fall. Eine Dauer der Aussetzung wird durch weitere Kennlinien 60 veranschaulicht. Die Aussetzung erfolgt ab dem Überschreiten des Veränderungsschwellwerts und endet nach einer fest vorgegebenen Zeitdauer nach Unterschreiten dieses Veränderungsschwellwerts. Entsprechend ist, wie in Fig. 6 ersichtlich, die Aussetzung der Bestimmung des Krafterfassungsversatzes unterschiedlich lang und abhängig von dem erfassten Betätigungskraftverlauf.

In einem Bereich 62 der ersten Kurve 56 ist zudem zu erkennen, dass nach einer Betätigung des Griffelements 12 eine Restspannung in dem Griffelement 12 verblieben ist. Es wird also auch bei unbetätigtem Griffelement 12 eine Kraft erfasst, welche höher als nach den übrigen Betätigungsereignissen ist und mechanisch bedingt ist, statt durch Alterung und Temperaturschwankungen. Es ergibt sich in diesem Bereich 62 ein größerer Krafterfassungsversatz, sodass in einem dazu korrespondierenden Bereich 64 der zweiten Kurve 58 bzw. des kompensierten Betätigungskraftverlauf wieder null entspricht. Dabei kann die Kraft in dem Bereich 64 wieder null entsprechen. Dabei ist auch eine Stufe bei Ende der Aussetzung der Bestimmung des Krafterfassungsversatzes zu erkennen. Bei einer weiteren darauffolgenden Betätigung löst sich die Restspannung in dem Griffelement 12 wieder, womit ein Bereich 66 des unverarbeiteten erfassten Betätigungskraftverlaufs wieder zu dem durch Alterung und Temperatur üblichen Kraftwert bei unbetätigtem Griffelement 12 zurückkehrt. Es ergibt sich in diesem Bereich 66 wieder der zuvor übliche Krafterfassungsversatz, sodass in einem dazu korrespondierenden Bereich 68 der zweiten Kurve 58 bzw. des kompensierten Betätigungskraftverlauf wieder null entspricht. Dabei kann die Kraft in dem Bereich 68 null entsprechen. Dabei ist auch eine Stufe bei Ende der Aussetzung der Bestimmung des Krafterfassungsversatzes zu erkennen, hier jedoch in die entgegengesetzte Richtung. Es können also auch Restspannungen in dem Griffelement 12 kompensiert werden, um eine Zuverlässigkeit des Erkennens jeweiliger Betätigungsereignisse zu verbessern.

Fig. 7 veranschaulicht schematisch einen Betätigungskraftverlauf. Gezeigt ist der Betätigungskraftverlauf 90 gemäß einer bestimmten Ausführungsform, wobei der Betätigungskraftverlauf 90, gezeigt in Fig. 7, eine Betätigungskraft auf der Hochachse gegen Zeit auf der Querachse aufträgt. Gezeigt ist ferner ein bestimmtes Level 92, eine bestimmte Steigung 94 sowie eine bestimmte Standardabweichung 96 des Betätigungskraftverlaufs 90. Die Standardabweichung 96 entspricht hier einer Streuung von einzelnen Messpunkten des Betätigungskraftverlaufs 90. Das Level 92 wird bezüglich einer Betätigungskraft zu einem bestimmten Zeitpunkt bestimmt und ist für unterschiedliche Zeitpunkte bestimmbar. Die Steigung 94 wird bezüglich zwei bestimmten Zeitpunkten und hier beispielsweise als durchschnittliche Steigung 94 des Betätigungskraftverlaufs 90 zwischen den zwei Zeitpunkten bestimmt. Alternativ kann die Steigung 94 auch als Steigung in einem Punkt, also als erste Ableitung des Betätigungskraftverlaufs zu einem bestimmten Zeitpunkt, bestimmt werden. Die Standardabweichung 96 wird bezüglich bestimmter Werte des Betätigungskraftverlaufs in einem bestimmten Zeitbereich bestimmt. Sowohl die Steigung 94 als auch die Standardabweichung 96 sind auch für unterschiedliche Zeitpunkte des Betätigungskraftverlaufs bestimmbar.

Das Berechnen der Betätigungswahrscheinlichkeit weist ein Berechnen von Einzelwahrscheinlichkeiten für eine Betätigung auf. Die Einzelwahrscheinlichkeiten für eine Betätigung werden jeweils und in Abhängigkeit von einer der Eigenschaften berechnet. So wird eine Einzelwahrscheinlichkeit für das Level 92, eine andere Einzelwahrscheinlichkeit für die Steigung 94 und wieder eine andere Einzelwahrscheinlichkeit für die Standardabweichung 96 jeweils und in Abhängigkeit von der jeweiligen Eigenschaft berechnet.

Die Fig. 8a bis 8c veranschaulichen schematisch das Berechnen der Einzelwahrscheinlichkeiten. Fig. 8a zeigt schematisch das Berechnen der Einzelwahrscheinlichkeit für das Level 92. Fig. 8b zeigt schematisch das Berechnen der Einzelwahrscheinlichkeit für die Steigung 94 und Fig. 8c zeigt schematisch das Berechnen der Einzelwahrscheinlichkeit für die Standardabweichung 96. In Fig. 8a ist die Einzelwahrscheinlichkeit gegen die Kraft aufgetragen, in Fig. 8b gegen die Kraft pro Zeit, also die Steigung der Kraft, und in Fig. 8c gegen die Standardabweichung. Es ist zu sehen, dass jeweils einem bestimmten Wert eine bestimmte Einzelwahrscheinlichkeit zugewiesen wird. So ist beispielsweise in Fig. 8a zu sehen, dass mit steigender Kraft, also mit steigendem Level 92, die Einzelwahrscheinlichkeit für das Level 92 auch steigt. Bezüglich der Steigung 94 ist zu sehen in Fig. 8b, dass in einem mittleren Bereich der Steigung die höchste Einzelwahrscheinlichkeit erreicht wird. Bezüglich der Standardabweichung 96 ist erkennbar in Fig. 8c gezeigt, dass mit größer werdender Standardabweichung 96 die Einzelwahrscheinlichkeit für die Standardabweichung 96 kleiner wird. In bestimmten Bereichen der Werte von Level, Steigung und Standardabweichung ist der Wert der Einzelwahrscheinlichkeit maximal, während der Wert der Einzelwahrscheinlichkeit außerhalb dieser Bereiche nicht maximal ist. In den Fig. 8a, 8b und 8c ist ferner gezeigt, dass in einem Bereich einer jeweiligen Eigenschaft für die Einzelwahrscheinlichkeit der gleiche Wert berechnet wird. So kann für unterschiedliche Level, Steigungen oder Standardabweichungen jeweils der gleiche Einzelwahrscheinlichkeitswert berechnet werden.

Die Betätigungswahrscheinlichkeit wird basierend auf zumindest einer der berechneten Einzelwahrscheinlichkeiten berechnet. Die Betätigungswahrscheinlichkeit kann beispielsweise lediglich basierend auf einer oder zwei der berechneten Einzelwahrscheinlichkeiten berechnet werden. Alternativ wird die Betätigungswahrscheinlichkeit basierend auf allen drei berechneten Einzelwahrscheinlichkeiten berechnet. Ferner können in alternativen Ausführungsformen, welche hier nicht detailliert gezeigt sind, weitere Einzelwahrscheinlichkeiten, welche hier nicht weiter beschrieben sind, berechnet und zum Berechnen der Betätigungswahrscheinlichkeit herangezogen werden.

Fig. 9 veranschaulicht schematisch das Berechnen der Betätigungswahrscheinlichkeit, oder auch Gesamtbetätigungswahrscheinlichkeit, basierend auf den berechneten Einzelwahrscheinlichkeiten. Gezeigt ist in Fig. 9 auf der Hochwertachse jeweils die Wahrscheinlichkeit und auf der Querachse die Zeit. Die einzelnen Wahrscheinlichkeiten 100, 102, 104, 106 sind bezüglich der Zeit zueinander ausgerichtet angeordnet und übereinander angeordnet. Ganz oben ist die Betätigungswahrscheinlichkeit 100 dargestellt. Ferner ist die Einzelwahrscheinlichkeit 102 für das Level 92, die Einzelwahrscheinlichkeit 104 für die Steigung 94 und die Einzelwahrscheinlichkeit 106 für die Standardabweichung 96 übereinander und unter der Betätigungswahrscheinlichkeit 100 angeordnet. Die Einzelwahrscheinlichkeiten 102, 104, 106 wurden, wie zuvor beschrieben, berechnet, und zwar insbesondere für mehrere Zeitpunkte. Nun wird aus diesen Einzelwahrscheinlichkeiten 102, 104, 106 die Betätigungswahrscheinlichkeit 100 über Multiplikation berechnet. Alternativ kann auch über Integrieren, Durchschnittswertbildung oder Aufsummieren oder andere Operatoren die Betätigungswahrscheinlichkeit 100 aus den Einzelwahrscheinlichkeiten 102, 104, 106 berechnet werden. Je Zeitpunkt wird auf den Werten der Einzelwahrscheinlichkeit die Betätigungswahrscheinlichkeit berechnet. Dies erfolgt für einen Zeitbereich, sodass der Verlauf der Betätigungswahrscheinlichkeit 100 erhalten wird.

Für unterschiedliche Use-Cases weist der Betätigungskraftverlauf unterschiedliche Werte für die Eigenschaften Level, Steigung und Standardabweichung auf. So kann beispielsweise bei dem Use-Case des normalen Öffnens durch den Benutzer ein hohes Level sowie eine nicht zu starke Steigung auftreten, während bei einem Klopfen des Nutzers gegen das Griffelement 12 ein mittleres bis hohes Level und eine starke Steigung auftreten. Andere Use-Cases weisen andere Eigenschaften auf. Über die unterschiedlichen Eigenschaften und deren Werte kann ein Betätigungsereignis genau erkannt werden.

Das Erkennen 22 kann ferner in Abhängigkeit nicht nur von den Einzelwahrscheinlichkeiten, sondern auch von der Standardabweichung selbst durchgeführt werden. So kann beispielsweise, wenn die Standardabweichung oberhalb eines dritten Schwellwerts ist, das Berechnen der Betätigungswahrscheinlichkeit ausschließlich in Abhängigkeit der Einzelwahrscheinlichkeiten bezüglich des Levels oder der Steigung durchgeführt werden. Beispielsweise kann das Berechnen auch in Abhängigkeit von mehreren Einzelwahrscheinlichkeiten bezüglich lediglich einer Eigenschaft durchgeführt werden. So kann in Abhängigkeit von zwei oder mehr Einzelwahrscheinlichkeiten bezüglich des Levels oder bezüglich zwei oder mehr Einzelwahrscheinlichkeit bezüglich der Steigung die Betätigungswahrscheinlichkeit berechnet werden. Die zwei oder mehr Einzelwahrscheinlichkeiten derselben Eigenschaft können bezüglich unterschiedlicher Zeitpunkte berechnet worden sein.

Ein Betätigungsereignis kann ferner erkannt werden, wenn die Steigung unterhalb eines vierten Schwellwerts ist und das Level für eine bestimmte Mindestdauer oberhalb eines fünften Schwellwerts ist. So kann genau erkannt werden, dass der Benutzer mit einer bestimmten Kraft am Griffelement 12 zieht oder drückt. Das Betätigungsereignis kann genau erkannt werden.

Fig. 10 veranschaulicht schematisch eine analoge Kompensation eines Krafterfassungsversatzes. Es ist schematisch eine Wheatstonesche Messbrücke 72 dargestellt, welche die Widerstände R1 bis R4 aufweist und welche einen Kraftsensor für die Erfassung des Betätigungskraftverlaufs bildet. Die Widerstände R1 bis R4 haben jeweils den gleichen elektrischen Widerstand, beispielsweise 1200 Ohm. Die Wheatstonesche Messbrücke 72 ist Teil einer analogen Signalkonditionierung 70a. Nicht im Detail gezeigt ist eine zweite Wheatstonesche Messbrücke einer weiteren analogen Signalkonditionierung 70b, welche den optionalen zweiten Kraftsensor für die Erfassung des Betätigungskraftverlaufs bildet. Das System bildet so zum Erkennen einer Betätigung ein oder zwei Dehnungsmessstreifen aus, wobei jeder Dehnungsmessstreifen als Kraftsensor als eine solche, wie hier schematisch dargestellte, Wheatstonesche Messbrücke 72 ausgebildet ist. Die beiden Kraftsensoren sind ausgebildet, unabhängig voneinander jeweils einen Betätigungskraftverlauf zu erfassen. Dabei wird ein Potential VDD an die Wheatstonesche Messbrücke 72 zur Versorgung angelegt. Ferner sind Potentiale SG-, SG+ gezeigt, welche zum Erfassen 20 des Betätigungskraftverlaufs Verwendung finden.

Ferner ist in Fig. 10 schematisch ein Mikrocontroller 86 dargestellt, welcher die Auswertvorrichtung zum zumindest teilweisen Ausführen von Schritten des Verfahrens ausbilden kann. Der Mikrocontroller 86 weist einen Verstärker 82 sowie einen Analog-Digital-Wandler 84 auf. Die analoge Signalkonditionierung 70a ist mit dem Mikrocontroller 86 elektrisch verbunden. Ferner ist als Teil der analogen Signalkonditionierung 70a ein Filter 74 gezeigt, über welchen die Wheatstonesche Messbrücke 72 mit dem Verstärker 82 verbunden ist. Dabei werden zeitliche Verläufe der Potentiale SG-, SG+ über den Filter 74 gefiltert und mit dem Verstärker 82 verstärkt. Dann wird dieses analoge Signal mit dem Analog-Digital-Wandler 84 in ein digitales Signal umgewandelt, um ein digitales Signal bezüglich des Betätigungskraftverlaufs zu erhalten.

Ferner weist der Mikrocontroller 86 digitale Ausgänge 80 auf. Die digitalen Ausgänge 80 sind als Drei-Zustands-Ausgänge ausgebildet, sogenannte Tri-State Ausgänge 80. An jedem Ausgang der digitalen Ausgänge 80 kann entweder 0 V, eine Versorgungsspannung des Mikrocontrollers 86 oder eine hohe Impedanz angelegt werden. Ferner weist das System Digital-Analog-Konverter 78a und 78b auf. Über je einen solchen Digital-Analog-Konverter 78a, 78b ist eine analoge Signalkonditionierung 70a, 70b mit dem Mikrocontroller 86 verbunden.

Der Digital-Analog-Konverter 78a weist 4 Widerstände R5 bis R8 auf, welche als Bits bezeichnet werden können. Die Widerstände R5 bis R8 sind zueinander um einen Faktor 3 bezüglich ihrer elektrischen Widerstände beabstandet. Beispielsweise weist der Widerstand R5 einen elektrischen Widerstand von 17400 OHm, der Widerstand R6 einen elektrischen Widerstand von 52300 Ohm, der Widerstand R7 einen elektrischen Widerstand von 158000 Ohm und der Widerstand R8 einen elektrischen Widerstand von 470000 Ohm auf. Mittels der Drei-Zustands-Ausgänge können 81 Zustände mit dem Digital-Analog-Konverter 78a dargestellt werden. Die den Faktor 3 zwischen den Widerständen R5 bis R8 kann eine nahezu lineare Auflösung als Ausgang des Digital-Analog-Konverters 78a ausgebildet werden. Über eine elektrische Verbindung 76 kann der Ausgang des Digital-Analog-Konverters 78a auf den gefilterten Wert des Betätigungskraftverlaufs angelegt werden. Damit kann der erfasste Betätigungskraftverlauf verschoben werden, beispielsweise um den Krafterfassungsversatz. Das Verschieben verläuft dabei rein analog durch eine Addition der an dem Digital-Analog-Konverter 78a anliegenden elektrischen Spannung auf die als Messsignal von dem Kraftsensor ausgegebene elektrische Spannung.

Beide Digital-Analog-Konverter 78a, 78b sind zur analogen Kompensation des Betätigungskraftverlaufs um einen Krafterfassungsversatz eingerichtet. Über die digitalen Ausgänge 80 können die beiden unterschiedlichen Digital-Analog-Konverter 78a, 78b unterschiedlich angesteuert werden, um einen jeweiligen individuellen Krafterfassungsversatz einer jeweiligen individuellen Wheatstoneschen Messbrücke 72 und Dehnungsmessstreifen zu kompensieren.

Ein weiterer Widerstand R9 ist gezeigt, über welchen eine Verstärkung des Betätigungskraftverlaufs implementiert werden kann, beispielsweise eine zusätzlich Verstärkung zur Verstärkung des Verstärkers 82.

Bezogen auf die schematisch in Fig. 3 dargestellten Schritte kann das Bestimmen 23 des Angriffspunkts der Betätigungskraft, das Bestimmen 24 der Richtung der Betätigungskraft und das Vergleichen 25 des ersten und zweiten Betätigungskraftverlaufs als Teil der Analyse 40 der Daten durchgeführt werden. Der Schritt der Analyse 40 kann in Abhängigkeit von dem Schritt des Bestimmens 16 des Alters des Verschlusselements 10 und/oder des Griffelements 12 durchgeführt werden. Der Schritt der Analyse 40 kann in Abhängigkeit von dem Schritt des Erfassens 18 der Temperatur durchgeführt werden. Der Schritt der Analyse 40 kann in Abhängigkeit von dem Erfassen 26 der Geschwindigkeit durchgeführt werden. Alternativ oder zusätzlich kann der Schritt des Erkennens 44 in Abhängigkeit von zumindest einem der Schritte des Bestimmens 16, 23, 24, des Vergleichens 25 und des Erfassens 18, 26 durchgeführt werden. Das Berechnen von Wahrscheinlichkeiten, wie einer, mehrere oder aller Einzelwahrscheinlichkeiten und/oder der Betätigungswahrscheinlichkeit kann in zumindest einem der Schritte der Analyse 40 und dem Erkennen 44 durchgeführt werden.

### Bezugszeichenliste

10 Verschlusselement / Tür
12 Griffelement
16 Schritt: Bestimmen Alter des Verschlusselements/Griffelements
18 Schritt: Erfassen Temperatur
20 Schritt: Erfassen Betätigungskraftverlauf
20a Schritt: Erfassen erster Betätigungskraftverlauf
20b Schritt: Erfassen zweiter Betätigungskraftverlauf
22 Schritt: Erkennen Betätigungsereignis
23 Schritt: Bestimmen Angriffspunkt einer Betätigungskraft
24 Schritt: Bestimmen Richtung einer Betätigungskraft
25 Schritt: Vergleichen erster und zweiter Betätigungskraftverlauf
26 Schritt: Erfassen Geschwindigkeit
30 Schritt: Bereitstellung des unbearbeiteten Sensorsignals
32 Schritt: Filterung Sensorsignal mit Tiefpassfilter
34 Schritt: Verschiebung Betätigungskraftverlauf
36 Schritt: Ermittlung Höhe Betätigungskraft
38 Schritt: Ableitung des Betätigungskraftverlaufs
40 Schritt: Analyse der Daten
42 Schritt: Hinterlegung Vergleichsparameter
44 Schritt: Erkennen Betätigungsereignis und Erzeugung Betätigungssignal
50 Bereich: Hintergrundvibration Waschanlage
52 Bereich: Kontakt Waschbürste mit Griffelement
54 Bereich: Betätigung durch Ziehen am Griffelement
56 erste Kurve / unversetzter Betätigungskraftverlauf
58 zweite Kurve / versetzter Betätigungskraftverlauf
60 Kennlinie Zeitdauer Aussetzung
62 Bereich: verbleibende Restspannung
64 korrespondierender Bereich
66 Bereich: üblicher Kraftwert
68 korrespondierender Bereich
70a, b Analoge Signalkonditionierung
72 Wheatstonesche Messbrücke
74 Filter
76 Elektrische Verbindung
78a, b Digital-Analog-Konverter
80 Digitale Ausgänge
82 Verstärker
84 Analog-Digital-Wandler
86 Mikrocontroller
90 Betätigungskraftverlauf
92 Level
94 Steigung
96 Standardabweichung
100 Betätigungswahrscheinlichkeit
102 Einzelwahrscheinlichkeit Level
104 Einzelwahrscheinlichkeit Steigung
106 Einzelwahrscheinlichkeit Standardabweichung
SG-, SG+ Potentiale
R1-R9 Widerstand
VDD Potential

## Patentansprüche

1. Verfahren zum Erkennen einer Betätigung eines Verschlusselements (10) eines Kraftfahrzeugs, welches wenigstens die folgenden Schritte aufweist:
- Erfassen (20) eines auf das Verschlusselement (10), insbesondere ein Griffelement (12) des Verschlusselements (10), wirkenden Betätigungskraftverlaufs; und
- Erkennen (22) eines Betätigungsereignisses in Abhängigkeit von dem erfassten Betätigungskraftverlauf.

2. Verfahren nach Anspruch 1,
wobei das Verfahren einen Schritt eines Erfassens (18) einer Temperatur des Griffelements (12) mit einem integrierten Temperatursensor einer Steuervorrichtung aufweist, und
wobei zumindest eines von dem Erfassen (20) des Betätigungskraftverlaufs und dem Erkennen (22) des Betätigungsereignisses in Abhängigkeit von der erfassten Temperatur des Griffelements (12) durchgeführt wird.

3. Verfahren nach einem der vorhergehenden Ansprüche,
wobei das Erfassen (20) des Betätigungskraftverlaufs ein Erfassen (20a) eines ersten Betätigungskraftverlaufs mit einem ersten Sensor (13a) und ein Erfassen (20b) eines zweiten Betätigungskraftverlaufs mit einem zweiten Sensor (13b) aufweist, wobei der erste und der zweite Sensor (13a, 13b) örtlich voneinander beabstandet sind.

4. Verfahren nach Anspruch 3,
wobei das Verfahren einen Schritt eines Bestimmens (23) eines Angriffspunkts einer Betätigungskraft und/oder eines Bestimmens (24) einer Richtung einer Betätigungskraft basierend auf dem erfassten ersten und zweiten Betätigungskraftverlauf aufweist.

5. Verfahren nach einem der vorhergehenden Ansprüche,
wobei das Erfassen (20) des Betätigungskraftverlaufs nach einem bestimmten Zeitraum ohne erkanntes Betätigungsereignis mit einer reduzierten Abtastrate durchgeführt wird.

6. Verfahren nach einem der vorhergehenden Ansprüche,
wobei der Schritt (22) des Erkennens des Betätigungsereignisses ein Berechnen einer Betätigungswahrscheinlichkeit aufweist,
wobei das Betätigungsereignis erkannt wird, wenn die berechnete Betätigungswahrscheinlichkeit größer als ein erster Schwellwert ist,
insbesondere wobei der erste Schwellwert in Abhängigkeit von dem erfassten Betätigungskraftverlauf bestimmt wird.

7. Verfahren nach Anspruch 6,
wobei der Betätigungskraftverlauf (90) ein Level (92), eine Steigung (94) und eine Standardabweichung (96) als Eigenschaften aufweist,
wobei das Berechnen der Betätigungswahrscheinlichkeit (100) ein Berechnen von Einzelwahrscheinlichkeiten (102, 104, 106) für eine Betätigung aufweist,
wobei die Einzelwahrscheinlichkeiten (102, 104, 106) für eine Betätigung jeweils nur in Abhängigkeit von einer der Eigenschaften berechnet werden, und
wobei die Betätigungswahrscheinlichkeit (100) basierend auf zumindest einer der berechneten Einzelwahrscheinlichkeiten (102, 104, 106) berechnet wird.

8. Verfahren nach einem der vorhergehenden Ansprüche,
wobei das Verfahren einen Schritt eines Erfassens (26) einer Geschwindigkeit des Kraftfahrzeugs aufweist und das Erkennen (22) des Betätigungsereignisses deaktiviert wird, wenn die erfasste Geschwindigkeit größer ist als eine Schwellgeschwindigkeit.

9. Verfahren nach einem der vorhergehenden Ansprüche,
wobei bei dem Erfassen des Betätigungskraftverlaufs ein Krafterfassungsversatz berücksichtigt wird.

10. Verfahren nach einem der vorhergehenden Ansprüche,
wobei der Krafterfassungsversatz in Abhängigkeit von dem erfassten Betätigungskraftverlauf bestimmt wird,
wobei die Bestimmung des Krafterfassungsversatzes ausgesetzt wird, wenn eine Veränderung des erfassten Betätigungskraftverlaufs größer als ein Veränderungsschwellwert ist.

11. Verfahren nach einem der vorhergehenden Ansprüche,
wobei der Krafterfassungsversatz über eine analoge Kompensation berücksichtigt wird.

12. System zum Erkennen einer Betätigung eines Verschlusselements (10) eines Kraftfahrzeugs, insbesondere wobei das System zum Durchführen des Verfahrens nach einem der vorhergehenden Ansprüche ausgebildet ist,
wobei das System
eine Krafterfassungsvorrichtung, welche dazu ausgebildet ist, einen auf das Verschlusselement (10), insbesondere ein Griffelement (12) des Verschlusselements (10), wirkenden Betätigungskraftverlaufs zu erfassen, und
eine Auswertvorrichtung, welche dazu ausgebildet ist, ein Betätigungsereignis in Abhängigkeit von dem erfassten Betätigungskraftverlauf zu erkennen,
aufweist.

13. System nach Anspruch 12,
wobei die Krafterfassungsvorrichtung einen Dehnungsmessstreifen als Kraftsensor aufweist, welcher als Wheatstonesche Messbrücke (72) ausgebildet ist.

14. System nach einem der Ansprüche 12 oder 13,
wobei die Krafterfassungsvorrichtung einen ersten Kraftsensor und einen zweiten Kraftsensor aufweist, welche unabhängig voneinander zum Erfassen des Betätigungskraftverlaufs eingerichtet sind.

15. System nach Anspruch 14,
wobei das System einen ersten Digital-Analog-Konverter (78a) für den ersten Kraftsensor und einen zweiten Digital-Analog-Konverter (78b) für den zweiten Kraftsensor aufweist, wobei beide Digital-Analog-Konverter (78a, 78b) über digitale Ausgänge (80) der Auswertvorrichtung (86) angesteuert werden und wobei die Digital-Analog-Konverter (78a, 78b) zur analogen Kompensation des Betätigungskraftverlaufs um einen Krafterfassungsversatz eingerichtet sind.
